# FASCICULE DE BREVET EUROPEEN

(11) **EP 0 362 323 B1**
(45) Date de publication et mention de la délivrance du brevet: **20.05.1992**
(21) Numéro de dépôt: 89903068.8
(22) Date de dépôt: 10.03.1989
(51) Int. Cl.: E04B 1/343

(54) **BATIMENT PREFABRIQUE**
VORGEFERTIGTES GEBÄUDE
PREFABRICATED BUILDING

(30) Priorité: 14.03.1988 BE 8800289
(43) Date de publication de la demande: 11.04.1990
(73) Titulaire: BAURANT, Fernand Jules, B-6220 Fleurus (BE)
(72) Inventeur: BAURANT, Fernand Jules, B-6220 Fleurus (BE)
(74) Mandataire: Modrie, Guy
(86) Numéro de dépôt international: BE8900010
(87) Numéro de publication internationale: WO8908754

(56) Documents cités:
- EP-A- 0 138 722
- DE-A- 2 655 677
- FR-A- 2 557 620
- GB-A- 2 031 045
- US-A- 4 064 662

## Description

La présente invention a pour objet un bâtiment préfabriqué, de plain-pied ou à au moins un étage, pouvant être transporté, notamment par route et constitué d'éléments assemblés et articulés les uns aux autres de manière à ce que le bâtiment puisse, par simple modification de la position de ses éléments constitutifs, occuper deux volumes extrêmes, un premier volume dans lequel les dimensions hors-tout dudit bâtiment sont réduites au gabarit de chargement, en particulier pour transport routier et un second volume correspondant au bâtiment déployé et habitable.

On connaît, suivant le document FR-A-2 557 620, un bâtiment pliant transportable qui, lorsqu'il est déployé, est de plain-pied et, lorsqu'il est replié, se présente sous la forme d'un "conteneur" compact et homogène dans toute sa longueur, à l'intérieur duquel se trouvent repliés tous les autres éléments du bâtiment.

La structure du bâtiment suivant ce document FR-A-2 557 620 comporte une travée axiale réalisée sous la forme d'une poutre-échelle destinée à procurer stabilité et contreventement au bâtiment déployé, cette poutre-échelle assurant au "conteneur", que constitue le bâtiment en position repliée, une tenue longitudinale à la flexion pour permettre sa manutention et son transport. La poutre-échelle susdite a encore pour but d'empêcher les contraintes de flexion qui pourraient contrarier le rabatement des panneaux longitudinaux du bâtiment.

Cette poutre-échelle, qui s'étend suivant l'axe longitudinal du bâtiment, sur toute la longueur de ce dernier, sur une partie très importante de sa hauteur et sur une partie non négligeable de sa largeur, présente l'inconvénient, bien qu'on envisage d'y loger l'équipement technique du bâtiment, d'une part, de séparer la surface habitable dudit bâtiment en deux surfaces distinctes disposées de part et d'autre de ladite poutre-échelle et cloisonnées par cette dernière et, d'autre part, de réduire de manière sensible la surface totale réellement habitable offerte par le plancher unique du bâtiment.

L'invention a pour but de remédier à cet inconvénient et de procurer un bâtiment préfabriqué soit de plain-pied, soit à au moins un étage, pouvant occuper les deux volumes précités et qui comprend une structure rigide et indéformable qui est formée d'un châssis, d'au moins un platelage mobile, de piliers et de montants sur lesquels sont articulés les divers panneaux rigides du bâtiment et qui permet, lorsque le bâtiment est déployé, d'obtenir un plancher ou plusieurs planchers superposés offrant une surface habitable pratiquement égale à la surface du ou des planchers.

L'invention a également pour but de procurer un bâtiment dont la conception et l'équipement sont tels qu'il peut être habitable immédiatement dès qu'il a été implanté sur le site choisi, après avoir été entièrement réalisé et assemblé en atelier, à l'abri des intempéries. Son implantation sur le site; qui consiste uniquement à modifier la position de ses éléments constitutifs qui ont été placés pour le transport du bâtiment vers le site dans leur position qui permet de réduire le volume total du bâtiment au gabarit routier, ne nécessite pratiquement pas de main d'oeuvre, qui ne doit pas être spécialisée, et peut être réalisée avec un matérial très réduit qui soit est intégré au bâtiment, soit amovible et qui peut être actionné soit manuellement, soit à l'aide de force motrice, telle qu'un fluide sous pression, fourni par exemple par le véhicule ayant assuré le transport du bâtiment. Ce dernier, outre les avantages résultant de son mode de fabrication qui lui assure une très haute qualité, notamment sur le plan de la finition et de l'isolation, ainsi que de son habitabilité immédiate, offre également l'avantage de pouvoir être, tout aussi facilement que pour sa première implantation, ramené à son volume correspondant au gabarit de route afin d'être transporté et érigé dans un autre site.

A cet effet, suivant l'invention, ledit bâtiment comprend un châssis, rigide et indéformable, rectangulaire et horizontal, capable de supporter et/ou de reprendre le poids et toutes les sollicitations du bâtiment dans des conditions d'habitation de ce dernier et dont les dimensions sont inférieures aux dimensions correspondantes du gabarit susdit; des moyens destinés à assurer la stabilité du bâtiment dans des conditions d'habitation et qui sont assemblés audit châssis et articulés sur ce dernier de manière à pouvoir occuper deux positions extrêmes, une première position correspondant au premier volume précité dans laquelle ils sont situés à l'intérieur d'un parallélipipède rectangle imaginaire dont le châssis constitue une des bases et une seconde position correspondant au second volume susdit et dans laquelle ils sont disposés en saillie par rapport audit parallélipipède rectangle; des moyens prévus sur le châssis et agencés pour permettre la fixation temporaire d'un système de roulement tractable, amovible et récupérable, utilisé pour le transport du bâtiment; au moins quatre piliers verticaux, de longueurs égales et inférieures à la dimension correspondante du gabarit précité, situés et fixés aux coins du châssis; un platelage rectangulaire horizontal, rigide et indéformable, qui est mobile et agencé entre les quatre piliers précités pour être guidé sur ces derniers de manière à pouvoir être déplacé, parallèlement à lui-même, suivant une direction parallèle aux axes longitudinaux des piliers précités, entre deux positions extrêmes, une première position correspondant au premier volume précité dans laquelle le platelage est situé à proximité du châssis et une seconde position correspondant au second volume susdit dans laquelle ledit platelage est situé au voisinage des sommets des piliers; au moins deux montants verticaux, fixés au platelage, pour que leur axe longitudinal soit sensiblement situé dans le plan vertical qui passe par le point d'intersection des diagonales du rectangle délimitant la face supérieure du châssis et qui est parallèle aux grands côtés de ce rectangle; des panneaux rigides, mobiles et sensiblement plans, articulés les uns aux autres et au moins aux piliers précités, pour former au moins une partie du platelage du rez-de-chaussée du bâtiment ainsi que les parois externes et la toiture de ce dernier, et qui sont agencés pour, lorsque le bâtiment occupe le premier volume susdit, être logés, parallèlement aux grands côtés du rectangle susdit, de part et d'autre des piliers fixés au châssis et en majeure partie dans l'espace compris entre ces piliers; des moyens de verrouillage du platelage supportant les montants précités et des divers panneaux mobiles agencés pour immobiliser ceux-ci lorsque le bâtiment occupe l'une ou l'autre de ses positions extrêmes et des moyens agencés pour faciliter les mouvements des platelage et panneaux pour amener le bâtiment dans l'une ou l'autre de ses positions extrêmes.

Suivant un mode de réalisation avantageux de l'invention, le bâtiment comprend quatre façades, un rez-de-chaussée et un étage et se présente, lorsqu'il occupe le second volume susdit, sous la forme d'un prisme droit dont les bases, qui sont triangulaires et qui constituent les façades avant et arrière du bâtiment, ont au moins deux côtés égaux et dont les arêtes ont une longueur égale à la longueur d'un des grands côtés du châssis, ce dernier, qui suporte une partie du plancher du rez-de-chaussée, étant situé dans la partie médiane de la face latérale du prisme, qui est horizontale et qui comprend les bases des triangles formés par les façades avant et arrière susdites, tandis que les façades latérales du bâtiment coïncident avec les deux autres faces latérales du prisme, les piliers fixés au châssis étant situés à l'intérieur du prisme ainsi que les montants fixés au platelage, qui supporte le plancher de l'étage du bâtiment, le plan vertical, passant par les axes longitudinaux des montants susdits constituant un plan de symétrie du bâtiment, ces montants supportant une pièce faîtière fixe dont les deux versants rectangulaires sont égaux et constituent la partie supérieure des façades latérales, chacune de ces dernières étant formée par deux panneaux rectangulaires mobiles, le panneau le plus proche de la pièce faîtière étant articulé sur celle-ci autour d'un axe horizontal et la dimension de ses petits côtés étant inférieure à la hauteur des montants susdits, l'autre panneau étant articulé, autour d'un axe horizontal, au sommet des piliers précités, la dimension des petits côtés de ce dernier panneau étant supérieure à la hauteur des piliers, la longueur de la pièce faîtière ainsi que la dimension des grands côtés de ces deux panneaux étant égales à la longueur d'un des grands côtés du châssis, à chacun de ces derniers panneaux étant articulé, autour d'un axe horizontal et le long du grand côté libre dudit panneau, un troisième panneau destiné à supporter une partie du plancher du rez-de-chaussée et dont le grand côté opposé à l'articulation, qui est de longueur égale à celle des grands côtés des autres panneaux, se juxtapose le long du grand côté correspondant du châssis, les articulations desdits panneaux étant agencées de manière à ce que les panneaux articulés à la pièce faîtière susdite puissent se rabattre contre les montants précités, de part et d'autre de ces derniers et de manière à ce que la face interne du troisième panneau se rabatte sur la face interne du panneau articulé sur les piliers susdits, ces deux panneaux rabattus l'un sur l'autre, pouvant ainsi se rabattre contre les piliers fixés au châssis, de part et d'autre de ce dernier, les façades avant et arrière du bâtiment étant chacune constituée par deux groupes de panneaux mobiles séparés l'un de l'autre au niveau du platelage dans la position qu'il occupe lorsque le bâtiment est déployé, le premier groupe de panneaux constituant une de ces façades au niveau du rez-de-chaussée comprenant deux panneaux rectangulaires égaux et deux panneaux égaux, en forme de trapèze rectangle, articulés deux à deux, autour d'un axe vertical, sur les piliers correspondants fixés au châssis, ces articulations étant agencées pur que les faces externes d'un panneau rectangulaire et d'un panneau en forme de trapèze rectangle articulés au même pilier puissent être rabattues l'une sur l'autre sensiblement dans le prolongement d'un grand côté du châssis correspondant, le second groupe de panneaux constituant une desdites façades au niveau de l'étage comprenant deux panneaux égaux en forme de triangle rectangle qui sont articulés, le long d'un des côtés de l'angle droit, et autour d'un axe vertical, sur un des montants fixés au platelage, ces articulations étant agencées pour que les faces externes de ces deux derniers panneaux puissent être rabattues l'une sur l'autre de part et d'autre du plan vertical passant par les axes longitudinaux des montants et dans le prolongement du châssis.

Suivant une forme de réalisation particulièrement avantageuse de l'invention, le bâtiment comprend des moyens agencés pour permettre de le faire pivoter autour d'un axe vertical passant par le point d'intersection des diagonales du rectangle délimitant la face supérieure du châssis précité, ces moyens comprenant avantageusement une couronne à billes ou à rouleaux dont l'axe coïncide avec l'axe vertical susdit et qui est associée au châssis et supportée par ce dernier, un platelage, parallèle au châssis, de même forme et de même superficie que celles dudit châssis, étant associé à la couronne à billes et supporté par celle-ci, les piliers précités étant fixés audit platelage, lesdits moyens comprenant également un rail circulaire, coaxial à la couronne à billes et réalisé en plusieurs sections, qui est fixé au platelage précité et aux panneaux mobiles destinés à supporter le plancher du rez-de-chaussée du bâtiment, des galets portés par les moyens précités destinés à assurer la stabilité du bâtiment étant prévus et agencés pour pouvoir coopérer avec ledit rail afin de contribuer à la stabilité du bâtiment, des moyens, tels que moteur- frein , à commande soit manuelle, soit automatique en fonction de la position du soleil, étant prévus pour entraîner en rotation le bâtiment autour de l'axe vertical susdit.

D'autres détails et particularités de l'invention ressortiront de la description des dessins annexés au présent mémoire et qui représentent, à titre d'exemples non limitatifs, diverses formes de réalisation particulières du bâtiment préfabriqué suivant l'invention.

La figure 1 est une vue schématique, en élévation et en coupe, une demi-vue illustrant le bâtiment en position déployée, tandis que l'autre demi-vue montre le bâtiment en position repliée au gabarit de route.

Les figures 2 et 3 sont des vues analogues à la figure 1, à plus grande échelle, qui illustrent la manière dont les panneaux mobiles sont amenés de leur position bâtiment déployé à leur position bâtiment replié au gabarit route.

La figure 4 est une vue schématique, en plan et avec brisures partielles, correspondant à la figure 1.

La figure 5 est une vue schématique, en plan et avec brisures partielles, du bâtiment illustré aux figures 1 à 4 lorsqu'il est au gabarit route.

La figure 6 est une vue schématique, en élévation et en coupe, montrant une variante du bâtiment illustré aux figures 1 à 5, cette variante pouvant être animée d'un mouvement de rotation autour de l'axe vertical susdit.

Les figures 7 à 9 sont des vues analogues à la figure 6, qui illustrent la façon dont les panneaux mobiles sont amenés de leur position bâtiment déployé à leur position bâtiment replié au gabarit route.

La figure I0 est une vue schématique, en plan et avec brisures partielles, correspondant à la figure 6 (bâtiment déployé) .

La figure 11 est une vue schématique, en plan et avec brisures partielles, correspondant à la figure 9 (bâtiment replié au gabarit route).

La figure 12 est une vue schématique , en élévation et en coupe, montrant une seconde variante du bâtiment illustré aux figures 1 à 5 .

La figure 13 est une vue analogue à la figure 12, à plus grande échelle, montrant la façon dont les panneaux mobiles se présentent quand le bâtiment occupe sa position repliée au gabarit route.

La figure 14 est une vue en plan correspondant à la figure 12, une partie des panneaux mobiles constituant certaines des façades du bâtiment étant représentée dans une position intermédiaire entre la position gabarit route et la position déployée.

La figure 15 est une vue schématique en plan correspondant à la figure 13.

La figure 16 est une demi-vue schématique, en élévation et en coupe, montrant une troisième variante du bâtiment illustré aux figures 1 à 5, cette dernière variante étant un bâtiment à deux étages.

Les figures 17 à 25 sont les vues analogues à la figure 16, qui montrent la manière dont les panneaux mobiles sont amenés de la position qu'ils occupent lorsque le bâtiment est déployé à leur position lorsque le bâtiment est placé au gabarit route.

La figure 26 est une vue en plan correspondant à la figure 25.

La figure 27 est une vue, à plus grande échelle que celle de la figure 26, montrant un détail de cette figure 26.

Dans les différentes figures, les mêmes notations de référence désignent les éléments identiques ou analogues.

Le bâtiment préfabriqué suivant l'invention et illustré aux dessins est soit le plain-pied, soit à au moins un étage, et peut être transporté, notamment par route, dans des conditions normales à l'aide le moyens de transport courants. Pour ce faire, le bâtiment est constitué d'éléments qui sont entièrement assemblés en usine et qui sont articulés les uns aux autres de manière à ce que le bâtiment puisse, par simple modification de la position de ses éléments constitutifs, occuper deux volumes extrêmes, un premier volume dans lequel les dimensions hors-tout dudit bâtiment sont réduites nu gabarit de chargement pour le transport routier et un second volume correspondant au bâtiment déployé et habitable. Suivant l'invention,ledit bâtiment comprend un châssis 1, rigide et indéformable, rectangulaire et horizontal, capable de supporter et/ou de reprendre le poids et toutes les sollicitations du bâtiment dans des conditions d'habitation et dont les dimensions sont inférieures aux dimensions correspondantes du gabarit routier. Ce bâtiment comprend des moyens 2 destinés à assurer sa stabilité dans des conditions d'habitation et qui sont assemblés au châssis 1 et articulés sur ce dernier de manière à pouvoir occuper deux positions extrêmes, une première position correspondant au premier volume précité dans laquelle ils sont situés à l'intérieur d'un parallélipipède rectangle imaginaire dont le châssis 1 constitue une des bases et une seconde position correspondant au second volume susdit et dans laquelle ils sont disposés en saillie par rapport audit parallélipipède rectangle. Des moyens, non représentés, sont prévus à la base du châssis 1 et agencés pour permettre la fixation temporaire d'un système de roulement tractable, constitué par exemple par deux essieus porteurs, qui est amovible et récupérable quand il a été utilisé pour le transport du bâtiment. Le bâtiment comprend également quatre piliers verticaux 3, de longueurs égales et inférieures à la dimension correspondante du gabarit routier, qui sont situés et fixés aux coins du châssis 1 ainsi qu'un platelage rectangulaire 4 horizontal, rigide et indéformable, qui est mobile et agencé entre les quatre piliers 3 pour être guidé sur ces derniers, de manière à pouvoir être déplacé, parallèlement à lui-même, suivant une direction parallèle aux axes longitudinaux des piliers 3, entre deux positions extrêmes, une première position correspondant au premier volume précité dans laquelle le platelage 4 est situé à proximité du châssis 1 et une seconde position correspondant au second volume susdit dans laquelle ledit platelage 4 est situé au voisinage des sommets des piliers 3. Deux montants verticaux, 5, dont la longueur est tout au plus égale à la longueur des piliers 3, sont fixés au platelage 4, pour que leur axe longitudinal soit sensiblement situé dans le plan vertical , de trace 11 , qui passe par le point d'intersection des diagonales du rectangle délimitant la face supérieure du châssis 1 et qui est parallèle aux grands côtés de ce rectangle. Le bâtiment comprend aussi essentiellement des panneaux, mobiles et sensiblement plans, qui sont articulés les uns aux autres et aux piliers 3 et aux montants 5, pour former au moins une partie du platelage du rez-de-chaussée du bâtiment ainsi que les parois externes et la toiture de ce dernier, et qui sont agencés pour, lorsque le bâtiment occupe le premier volume susdit, être logés, parallèlement aux grands côtés du rectangle susdit, de part et d'autre des piliers 3 fixés au châssis 1 et en majeure partie dans l'espace compris entre ces piliers 3. Des moyens de verrouillage, non représentés, sont prévus pour immobiliser le platelage 4 supportant les montants 5 et les divers panneaux mobiles, les uns par rapport aux autres, lorsque le bâtiment occupe l'une ou l'autre de ses positions extrêmes. Des moyens, non représentés, sont également prévus et agencés pour faciliter les mouvements du platelage 4 et des panneaux mobiles pour amener le bâtiment dans l'une ou l'autre de ses positions extrêmes.

Dans la forme de réalisation du bâtiment suivant l'invention, qui est illustrée aux figures 1 à 5, ledit bâtiment se présente, lorsqu'il occupe le second volume susdit, c'est-à-dire lorsqu'il est déployé,sous la forme d'un prisme droit dont les bases, qui sont triangulaires et qui constituent les façades avant et arrière 6 et 7 du bâtiment, ont au moins deux côtés égaux et dont les arêtes ont une longueur égale à la longueur d'un des grands côtés du châssis 1, Ce dernier, gui supporte une partie du plancher du rez-de-chaussée, est situé dans la partie médiane de la face latérale du prisme, qui est horizontale et qui comprend les bases des triangles formés par les façades avant et arrière 6 et 7, tandis que les façades latérales 8 et 9 du bâtiment coïncident avec les deux autres faces latérales du prisme. Les piliers 3 fixés au châssis 1 sont situés à l'intérieur du prisme ainsi que les montants fixés au platelage 4 qui supporte le plancher de l'étage 10 du bâtiment. Le plan vertical, de trace 11 et qui passe par les axes longitudinaux des montants 5, constitue un plan de symétrie du bâtiment. Ces montants 5 supportent une pièce faîtière fixe 12 dont les deux versants rectangulaires 13 sont égaux et constituent la partie supérieure des façades latérales 6 et 7. Chacune de ces dernières façades est formée par deux panneaux rectangulaires mobiles 14 et 15. Le panneau 14, le plus proche de la pièce faîtière 12, est articulé sur celle-ci, en 16, autour d'un axe horizontal et la dimension de ses petits côtés est inférieure à la hauteur des montants 5. L'autre panneau 15 est articulé, en 17, autour d'un axe horizontal, au sommet des piliers 3 du châssis 1, la dimension des petits côtés de ce panneau 15 est supérieure à la hauteur des piliers 3. La longueur de la pièce faîtière 12 ainsi que la dimension des grands côtés de ces deux panneaux 14 et 15 sont égales à la longueur d'un des grands côtés du châssis 1. A chacun de ces panneaux 14 et 15 est articulé, autour d'un axe horizontal et, en 18, le long du grand côté libre dudit panneau, un troisième panneau 19, destiné à supporter une partie du plancher du rez-de-chaussée et dont le grand côté opposé à l'articulation 18, qui est de longueur égale à celle des grands côtés des autres panneaux 14 et 15, se juxtapose, en 20, le long du grand côté correspondant du châssis 1. Les articulations 16 des panneaux 14 sont agencées de manière à ce que , lorsque la pièce faîtière 12 est déplacée suivant la flèche 21 par la montée du platelage 4 (voir figure 2), ces panneaux 14 puissent se rabattre librement contre les montants 5 précités, de part et d'autre de ces derniers. Les articulations 17 et 18 sont agencées de manière à ce que la face interne du troisième panneau 19 se rabatte, suivant la flèche 22, sur la face interne du panneau 15 articulé en 17 au sommet des piliers 3 susdits. Ces deux panneaux 15 et 19, lorsqu'ils sont rabattus l'un sur l'autre , peuvent ensuite se rabattre contre les piliers 3 fixés au châssis 1, suivant la flèche 23, de part et d'autre de ce dernier. Les façades avant et arrière 6 et 7 du bâtiment sont chacune constituée, comme montré à la figure 4, par deux groupes de panneaux mobiles séparés l'un de l'autre au niveau du platelage 4 dans la position qu'il occupe lorsque le bâtiment est déployé. Le premier groupe de panneaux constituant une de ces façades 6 et 7 , au niveau du rez-de-chaussée, comprend deux panneaux rectangulaires égaux 24 et deux panneaux égaux 25, en forme de trapèze rectangle, articulés deux à deux, en 26 et autour d'un axe vertical, sur les piliers 3 correspondants fixés au châssis 1. Ces articulations 26 sont agencées, comme montré plus particulièrement à la figure 4, pour que les faces externes d'un panneau rectangulaire 24 et d'un panneau 25 en forme de trapèze rectangle, articulés au même pilier 3, puissent être rabattues l'une sur l'autre sensiblement dans le prolongement d'un grand côté du châssis 1 correspondant. Le second groupe le panneaux constituant une desdites façades 6 et 7 , au niveau de l'étage 10, comprend deux panneaux égaux 27, en forme de triangle rectangle, qui sont articulés, le long d'un des côtés de l'angle droit et autour d'un axe vertical, en 28, sur un des montants 5 fixés au platelage 4. Ces articulations 28 sont agencées pour que les faces externes de ces deux derniers panneaux 27 puissent être rabattues l'une sur l'autre de part et d'autre du plan vertical, de trace 11, passant par les axes longitudinaux des montants 5 et dans le prolongement du châssis. Lorsque les panneaux mobiles 14 sont rabattus sur les montants 5 et que les panneaux mobiles 24, 25 et 27 constituant les façades avant et arrière 6 et 7 sont placés dans le prolongement du châssis 1 (voir figures 3 et 4), le platelage 4 peut être rapproché du châssis 1, suivant la flèche 29, pour amener le bâtiment à la hauteur du gabarit route, le rabattement des panneaux mobiles 15 et 19 sur les piliers 3 amenant le bâtiment à la largeur dudit gabarit route. Les moyens 2 stabilisant le bâtiment sont constitués, comme montré aux figures 1 à 4, par quatre bras pivotants 30, articulés autour d'un axe vertical 31′ sur le châssis 1, qui sont soit écartés du châssis (figure 4) pour stabiliser le bâtiment en position déployée, soit placés dans l'encombrement du châssis (voir partie droite de la figure 1) lorsque le bâtiment est au gabarit route. Ces bras 30 reposent, par l'intermédiaire de caissons 31 avantageusement amovibles et réglables en hauteur, sur des plots de fondation 32.

Dans la forme de réalisation du bâtiment illustrée aux figures 6 à 11, celui-ci comprend quatre façades 6,7,8 et 9, un rez-de-chaussée et un étage 10 et il se présente, lorsqu'il occupe le second volume susdit (bâtiment déployé) sous la forme d'un parallélipipède rectangle . Le châssis 1, qui supporte une partie du plancher du rez-de-chaussée, occupe toute la partie médiane de la base inférieure du parallélipipède, cette base comporte aussi deux panneaux mobiles 33, qui sont rectangulaires et égaux et qui sont destinés à supporter les deux autres parties du plancher du rez-de-chaussée. Ces panneaux 33 sont articulés, en 34 et autour d'axes horizontaux, de part et d'autre du châssis 1 et le long des grands côtés de ce dernier et ce, afin que leur face interne puisse être rabattue, comme montré aux figures 9 et 11, sur les piliers 3 correspondants fixés aux châssis 1. Le platelage 4 susdit, dont la surface est sensiblement égale à celle du châssis 1 et qui est destiné à supporter la partie médiane du plancher de l'étage 10, est associé à deux panneaux mobiles 35, rectangulaires et égaux, destinés à supporter les deux autres parties du plancher de l'étage et sensiblement de même surface que les deux panneaux 33 articulés au châssis. Ces panneaux 35 sont articulés, en 36 et autour d'axes horizontaux, sur des éléments 37 fixés aux sommets correspondants des piliers 3 , eux-mêmes fixés au châssis 1. Les articulations de ces deux derniers panneaux 35 sont agencées pour que leur face inférieure puisse être rabattue, comme montré aux figures 9 et 11, sur la face externe du panneau 33 correspondant articulé au châssis 1, lorsque ce dernier panneau 33 a été rabattu sur les piliers 3 correspondants. Le toit du bâtiment, qui est situé dans la base supérieure du parallélipipède rectangle, est plan et est constitué, d' une part, par un panneau fixe médian 38, rectangulaire et assemblé au sommet des montants 5 précités qui sont télescopiques et fixés au platelage 4, dont la superficie est inférieure à celle de ce dernier et d'autre part, par deux panneaux mobiles rectangulaires 39 qui sont égaux et articulés, en 40 et autour d'axes horizontaux, le long des grands côtés du panneau fixe 38. Les façades latérales 8 et 9 du bâtiment coïncident avec deux faces latérales opposées du parallélipipède, parallèles aux grands côtés du châssis, et sont constituées chacune de deux panneaux mobiles 40 et 4I rectangulaires et sensiblement égaux, dont la superficie est tout au plus égale à celle des deux panneaux mobiles 39 du toit; un premier panneau 40 articulé, autour d'un axe hoizontal et en 42, le long du bord libre du panneau mobile 39 articulé au panneau fixe 38 et qui est parallèle à cette dernière articulation 40 et un second panneau 41 articulé, en 43 et autour d'un axe horizontal, le long du bord libre du premier panneau mobile 40 et qui est parallèle à l'articulation 42 de celui-ci sur le panneau mobile 39. Les dimensions de ces quatre panneaux fixe 38 et mobiles 39,40,41 et leurs articulations 40,42 et 43 sont agencées, comme montré à la figure 8, pour que la face externe du second panneau 41 puisse être rabattue sur la face externe du premier panneau 40, pour que la face interne de ce panneau 40 puisse être rabattue sur la face interne du panneau mobile 39 articulé au panneau fixe 38 et pour que ces trois panneaux mobiles 39,40 et 41, repliés en accordéon, puissent se rabattre sur les montants 5 afin que la face interne du second panneau 41 soit en regard des montants 5, le plan vertical, de trace 11, passant par les axes longitudinaux de ces derniers constituant un plan de symétrie du bâtiment. Les façades avant et arrière 6 et 7 de ce dernier, qui sont perpendiculaires à ce plan de symétrie, sont chacune constituée par deux groupes de panneaux rectangulaires et mobiles séparés l'un de l'autre au niveau du platelage 4 précité dans la position que celui-ci occupe quand le bâtiment est déployé. Le premier groupe de panneaux constituant une de ces façades 6, 7 au niveau du rez-de-chaussée, comprend quatre panneaux rectangulaires 44 et 45 égaux deux à deux et articulés deux à deux, en 46 et autour d'un axe vertical, sur les piliers 3 correspondants fixés au châssis 1. La dimension des deux panneaux 44 et 45, fixés au même pilier 3, prise perpendiculairement au plan de symétrie de trace 11, correspond respectivement à la moitié d'un des petits côtés du châssis 1 et à un des petits côtés du panneau mobile 33 articulé le long d'un des grands côtés du châssis. Les articulations 46 de ce premier groupe de panneaux 44 et 45 sont agencées, comme montré à la figure 11, pour que les faces externes des panneaux 44 et 45 articulés sur un pilier 3 puissent être rabattues l'une sur l'autre dans le prolongement du grand côté correspondant du châssis 1. Le second groupe de panneaux constituant une desdites façades 6 ,7 au niveau de l'étage 10, comprend deux panneaux rectangulaires égaux 47 articulés, en 48 et autour d'un axe vertical, sur le montant 5 correspondant fixé au platelage 4. Ces articulations 48 sont agencées, comme montré à la figure 11, pour que les faces externes de ces deux panneaux 47 puissent être rabattues l'une sur l'autre, parallèlement au plan de symétrie de trace 11 et dans le prolongement du châssis 1.

Comme montré à la figure 9, lorsque les panneaux mobiles 39,40 et 41 sont rabattus sur les montants 5 et que les panneaux mobiles 44,45 et 47 constituant les façades 6 et 7 sont placés dans le prolongement du châssis 1, le platelage 4 peut être rapproché dudit châssis, suivant la flèche 49, pour amener le bâtiment à la hauteur du gabarit route, le rabattement des panneaux mobiles 33 et 35 sur les piliers 3 amenant le bâtiment à la largeur dudit gabarit route. Pour permettre le pliage susdit, en accordéon, des panneaux mobiles 39,40 et 41, le panneau fixe 38 est déplacé, grâce à la structure télescopique des montants 5, verticalement et vers le haut, suivant la flèche 50 (voir figure 9). Comme montré aux figures 6 et 10, le bâtiment suivant l'invention comprend avantageusement des moyens 51 qui sont agencés pour permettre de le faire pivoter autour d'un axe vertical 52 passant par le point d'intersection des diagonales du rectangle délimitant la face supérieure du châssis 1 et ce, pour permettre l'orientation du bâtiment en fonction de la position du soleil. Ces moyens 51 comprennent avantageusement une couronne à billes ou à rouleaux 53 dont l'axe coïncide avec l'axe vertical 52 et qui est associée au châssis 1 et supportée par ce dernier, un platelage 54 (figure 6) parallèle au châssis, de même forme et de même superficie que celles dudit châssis, est associé à la couronne à billes 53 et supporté par celle-ci, les piliers 3 précités étant fixés audit platelage 54. Lesdits moyens 51 comprennent également un rail circulaire 55, coaxial à la couronne à billes 53 et réalisé en plusieurs sections, qui est fixé au platelage 54 précité et aux panneaux mobiles 33 destinés à supporter le plancher du rez-de-chaussée du bâtiment. Des galets 56, portés par les bras pivotants 30 des moyens précités 2 destinés à assurer la stabilité du bâtiment, sont prévus et agencés pour pouvoir coopérer avec ledit rail 55 afin de contribuer à la stabilité du bâtiment. Des moyens, tels que moteur -frein 57, à commande soit manuelle, soit automatique en fonction de la position du soleil, sont également prévus pour entraîner en rotation le bâtiment autour de l'axe vertical 52.

Le bâtiment illustré aux figures 12 à 15, qui comprend, comme les bâtiments décrits ci-dessus, un rez-de-chaussée et un étage 10, se présente, lorsqu'il occupe sa position déployée correspondant au second volume susdit, sous la forme d'un prisme droit à bases octogonales. Le châssis 1, qui supporte une partie du plancher du rez-de-chaussée occupe la partie médiane de la base inférieure du prisme comprise entre deux côtés opposés de l'octogone. Cette base comporte également deux panneaux mobiles 58, égaux et en forme de trapèze isocèle qui sont destinés à supporter les deux autres parties du plancher du rez-de-chaussée et qui sont articulés, le long de leur grande base, de part et d'autre du châssis 1, le long des grands côtés de ce dernier,en 59 et autour d'axes horizontaux, de manière à ce que leur face interne puisse être rabattue sur les piliers 3 correspondants fixés au châssis 1. Le platelage 4 précité, dont la surface est sensiblement égale à celle du châssis 1 et qui est destiné à supporter la partie médiane du plancher le l'étage 10, est associé à deux panneaux mobiles 60, égaux et en forme de trapèze isocèle dont la surface est sensiblement égale à celle des panneaux mobiles 58 articulés au châssis 1, qui sont destinés à supporter les deux autres parties du plancher de l'étage et qui sont articulés, en 61 et autour d'axes horizontaux, à des éléments 62 fixés aux sommets correspondants des piliers 3 fixés au châssis . Les articulations 61 de ces deux panneaux mobiles 60 sont agencées, comme montré à la figure 13, pour que leur face inférieure puisse être rabattue sur la face externe du panneau 58 correspondant articulé au châssis, quand ce panneau 58 a été rabattu sur les piliers 3 correspondants. Le toit du bâtiment, situé dans la base supérieure du prisme, est plan et est constitué, d'une part, par un panneau fixe médian 63, qui est rectangulaire et assemblé au sommet des montants 5 susdits, qui sont fixés au platelage 4 et télescopiques, et dont la superficie est inférieure à celle de ce platelage 4 et, d'autre part, par deux panneaux mobiles égaux 64 qui sont articulés, en 65 et autour d'axes horizontaux, de part et d'autre du panneau fixe 63 et le long des grands côtés de ce dernier. Le périmètre de chacun de ces deux panneaux mobiles 64 comprend, outre le côté le long duquel le panneau est articulé, en 65, un panneau fixe 63 et dont la longueur est égale à la longueur des grands côtés dudit panneau fixe, trois côtés de l'octogone et deux côtés 66, contigus au côté le long duquel le panneau mobile 64 est articulé au panneau fixe 63, dont la longueur est sensiblement égale à la moitié d'un côté de l'octogone diminuée de la moitié d'un des petits côtés du panneau fixe 63. Les huit façades du bâtiment coïncident avec les faces latérales du prisme et sont constituées par deux groupes 67 semblables de panneaux rectangulaires mobiles situés de part et d'autre du plan vertical, de trace 11, passant par les axes longitudinaux des montants 5 fixés sur le platelage 4 précité et qui constitue un plan de symétrie du bâtiment. Chacun de ces groupes 67 de panneaux est aussi subdivisé en deux séries 68 et 69 de panneaux superposées (voir figures 12 et 14). Chacun des groupes de panneaux 67 comporte de part et d'autre du panneau rectangulaire mobile 70, qui est parallèle au plan de symétrie le trace 11 et qui est articulé, en 71 et autour d'un axe horizontal, le long du bord libre correspondant du panneau mobile 64 formant une partie du toit du bâtiment, deux panneaux rectangulaires mobiles 72 et 73, un premier panneau 72 dont la superficie est sensiblement égale à celle d'une des faces latérales du prisme et un second panneau 73 dont la superficie est sensiblement égale à la moitié le la superficie d'une face latérale du prisme prise parallèlement aux arêtes de ce dernier. Ces panneaux 70,72 et 73 sont articulés entre eux, en 74 et autour d'axes verticaux (voir figure 14), de manière à ce que les panneaux de chaque groupe 67 puissent être placés dans le prolongement l'un de l'autre suivant une direction parallèle au plan de symétrie susdit. Ces deux séries 68 et 69 de panneaux formant chaque groupe de panneaux 67 sont obtenues en subdivisant les panneaux le ce groupe sensiblement au niveau du platelage 4 lorsque celui-ci occupe sa position correspondant au second volume susdit (c'est-à-dire bâtiment déployé) et suivant un plan parallèle aux bases du prisme.Ces deux séries le panneaux sont articulées, suivant ce plan, en 75 et autour d'un axe horizontal (voir figures 12 et 13), de manière à pouvoir, lorsque les panneaux d'un groupe sont situés dans le prolongement les uns des autres, être rabattues l'une sur l'autre pour que les faces externes des panneaux viennent en regard les unes des autres (voir figure 15). Le panneau fixe 63 et les panneaux mobiles 64 du toit ainsi que les panneaux des deux groupes 67 de panneaux formant les façades et les articulations 65, 71 et 75 précitées sont agencés pour que les séries 68 et 69 de panneaux d'un même groupe et le panneau de toit 64 correspondant puissent être repliés en accordéon pour finalement être rabattus contre les montants 5 fixés au platelage 4 précité, de part et d'autre de ces montants.

Le bâtiment suivant l'invention et qui est illustré aux figures 16 à 27 est du même type que le bâtiment montré aux figures 6 à 11 mais comporte deux étages 10 et 78. Il se présente, lorsqu'il est déployé et lorsqu'il occupe le second volume susdit, sous la forme d'un parallélipipède rectangle. Le châssis 1, qui supporte une partie du plancher du rez-de-chaussée, occupe toute la partie médiane de la base inférieure du parallélipipède tandis que le platelage 4, dont la surface est sensiblement égale à celle du châssis 1 et qui est destiné à suporter la partie médiane du plancher du premier étage 10, supporte quatre profilés verticaux 76, de longueurs égales et inférieures à la dimension correspondante du gabarit précité, qui sont situés, et fixés aux coins du platelage 4 de manière à ce que les piliers 3 susdits fixés au châssis puissent coulisser dans lesdits profilés 76 (voir figures 16 et 27) , suivant une direction parallèle à leur axe longitudinal. Un second platelage 77, dont la surface est sensiblement égale à celle du platelage 4 et qui est destiné à supporter la partie médiane du plancher du second étage, est agencé entre les quatre profilés 76 pour être guidés sur ces derniers de manière à pouvoir être déplacé, parallèlement à lui-même, suivant une direction parallèle' aux axes longitudinaux de ces profilés, entre deux positions extrêmes. Une première position qui correspond au premier volume précité, c'est-à-dire au gabarit route , dans laquelle le second platelage 77 est situé à proximité du platelage 4 et une seconde position, qui correspond au second volume précité, c'est-à-dire bâtiment déployé, dans laquelle ledit second platelage 77 est situé au voisinage des sommets des profilés 76 fixés au platelage 4 et dans lesquels coulissent les piliers fixés au châssis 1. Deux montants verticaux télescopiques 5 sont fixés au second platelage 77 pour que leur axe longitudinal soit sensiblement situé dans le plan vertical de symétrie du bâtiment, de trace 11, qui passe par le point d'intersection des diagonales du rectangle délimitant la face supérieure du châssis 1 et qui est parallèle aux grands côtés de ce rectangle. Le toit du bâtiment, qui est situé dans la base supérieure du parallélipipède rectangle, est plan et est constitué, d'une part, par un panneau fixe médian 79, qui est rectangulaire et assemblé au sommet des montants 5 fixés au second platelage 77 et dont la superficie est inférieure à celle de ce dernier et, d'autre part, par deux panneaux mobiles rectangulairs 80 qui sont égaux et articulés, en 81 et autour d'axes horizontaux, le long des grands côtés du panneau fixe 79. Les parties de façades latérales 8,9 du bâtiment correspondant au premier et au deuxième étage 10 et 78 et qui coïncident avec les parties correspondantes des deux faces latérales opposées du parallélipipède rectangle qui sont parallèles aux grandis côtés du châssis 1, sont constituées chacune de deux panneaux mobiles rectangulaires et égaux 82 et 83 dont la superficie est tout au plus égale à celle des deux panneaux mobiles 80 de toit, un premier panneau 82 articulé, en 84 et autour d'un axe horizontal, le long du bord libre du panneau mobile 80 de toit et un second panneau 83 articulé, en 85 et autour d'un axe horizontal, le long du bord libre du premier panneau mobile 82 et qui est parallèle à l'articulation 84 de celui-ci sur le panneau mobile de toit 80. Les dimensions de ces quatre panneaux fixe 79 et mobiles 80,82 et 83 ainsi que leurs articulations 8I, 84 et 85 sont agencées pour que la face externe du panneau 83 puisse être rabattue, comme montré à la figure I8, sur la face externe du panneau 82, pour que la face interne de ce dernier puisse être rabattue sur la face interne du panneau 80 (comme montré à la figure I9) et pour que ces trois panneaux mobiles 80, 82 et 83, repliés en accordéon (figure I9), puissent se rabattre (comme montré à la figure 20), parallèlement aux montants 5 susdits afin que la face interne du panneau 83 soit tournée vers ces montants et ce, après que les panneaux mobiles 86, qui seront décrits ci-après, auront été rabattus contre les montants 5 (figures 18 et 19). Le second platelage 77, qui supporte la partie médiane du plancher du second étage 78, est associé à deux panneaux mobiles, rectangulaires et égaux 86, destinés à supporter les deux autres parties du plancher du second étage 78 et qui sont articulés, en 87 et de part et d'autre de la base des montants 5 fixés au second platelage 77, autour d'axes horizontaux, de manière à ce que leur face supérieure puisse être rabattue contre les montants 5 afin que chacun de ces panneaux 86 soient situés entre lesdits montants 5 et les trois panneaux 80,82 et 83 correspondants, qui se replient en accordéon. Le pliage des panneaux 80, 82, 83 et 86 s'effectue après que le panneau 79 a été surélevé par les montants télescopiques 5, suivant la flèche 88 (figure I7). Le platelage 4, qui supporte la partie médiane du plancher du premier étage I0, est associé à deux groupes 89 semblables de trois panneaux mobiles 90, 9I et 92, rectangulaires et sensiblement égaux. Ces groupes 89 sont disposés de part et d'autre des grands côtés dudit platelage 4 et comprennent chacun un premier panneau 90, articulé au platelage, en 93 et le long d'un des grands côtés de celui-ci et autour d'un axe horizontal, et destiné à supporter une partie du plancher du premier étage I0, un deuxième panneau 91 articulé, en 94 et autour d'un axe horizontal le long du bord libre du panneau 90 opposé à l'articulation de celui-ci au platelage 4, destiné à constituer la partie de façade 8,9 du bâtiment correspondant au rez-de-chaussée et qui coïncide avec la partie correspondante d'une des faces latérales opposées du parallélipipède qui sont parallèles aux grands côtés du châssis 1 et un troisième panneau 92 articulé, en 95 et autour d'un axe horizontal le long du bord libre du panneau 9I opposé à l'articulation 94 de celui-ci au panneau 90, destiné à supporter une partie du plancher du rez-de-chaussée. Ces trois panneaux 90, 91 et 92 de chaque groupe 89 et leurs articulations 93, 94 et 95 sont agencés pour que la face supérieure du panneau 92 puisse être rabattue, comme montré à la figure 22, sur la face interne du panneau 91, pour que la face inférieure du panneau 92 puisse être ensuite, comme montré à la figure 23, rabattue sur la face inférieure du panneau 90 et pour qu'enfin, la face supérieure dudit panneau 90 puisse être rabattue , comme montré à la figure 24, contre les profilés 76 fixés au platelage 4. Les façades avant et arrière 6 et 7 (figure 26) du bâtiment, qui sont perpendiculaires au plan de symétrie, de trace 11, sont chacune constituée par trois groupes de panneaux rectangulaires et mobiles séparés l'un de l'autre au niveau des deux platelages 4 et 77 dans la position que ceux-ci occupent lorsque le bâtiment est déployé. Le premier groupe de panneaux constituant une de ces façades 6,7 , au niveau du rez-de-chaussée, comprend quatre panneaux rectangulaires 96 et 97, égaux deux à deux et articulés deux à deux, en 98 et autour d'un axe vertical, sur les piliers 3 correspondants fixés au châssis 1, la dimension des deux panneaux fixés au même pilier 3, prise perpendiculairement au plan de symétrie susdit de trace 11, correspondant respectivement et sensiblement à la moitié d'un des petits côtés du châssis 1 (panneau 97) et à un des petits côtés du panneau 92 précité (panneau 96). Les articulations 98 de ce premier groupe de panneaux 96 et 97 sont agencées pour que les faces externes des panneaux articulés sur un pilier 3 puissent être rabattues l'une sur l'autre, comme montré aux figures 26 et 27, sensiblement dans le prolongement du grand côté correspondant du châssis 1. Le deuxième groupe de panneaux, qui constitue une des deux façades 6 et 7 au niveau du premier étage I0, comprend quatre panneaux rectangulaires 99 et 100 , égaux deux à deux et articulés deux à deux , autour d'un axe vertical et en I0I, sur les profilés 76 correspondants fixés au platelage 4 précité. La dimension des deux panneaux 99 et I00 , fixés au même profilé 76, prise perpendiculairement au plan de symétrie de trace 11, correspond respectivement et sensiblement à la moitié d'un des petits côtés du platelage 77 (panneau 100) et à un des petits côtés du panneau 90 précité (panneau 99). Les articulations 101 de ce deuxième groupe de panneaux 99 et I00 sont agencées pour que les faces externes des panneaux articulés sur un profilé 76 puissent être rabattues l'une sur l'autre sensiblement dans le prolongement du grand côté correspondant du châssis 1. Le troisième groupe de panneaux, qui constitue une desdites façades 6,7, au niveau du deuxième étage 78, comprend deux panneaux rectangulaires égaux I02 articulés, autour d'un axe vertical et en I03, sur les montants 5 correspondants fixés au second platelage 77. Ces articulations I03 sont agencées, comme montré à la figure 26, pour que les faces externes de ces deux panneaux I02 puissent être rabattues l'une sur l'autre, parallèlement au plan de symétrie de trace 11 et dans le prolongement du châssis 1.

Lorsque les panneaux 96, 97, 99, I00 et I02 constituant les façades 6 et 7 ont été placés dans le prolongement du châssis 1 , le platelage 77 peut être amené, après rabattement des panneaux 86, 80, 82 et 83 contre les montants 5 et comme montré à la figure 21, et, suivant la flèche I04, à proximité du platelage 4, tandis que ce dernier peut, comme montré à la figure 25 et après que les panneaux 90, 9I et 92 ont été rabattus contre les profilés 76 (figure 24), être amené, suivant la flèche I05, à proximité du châssis 1, ce qui place le bâtiment au gabarit routier.

Dans la forme de réalisation du bâtiment illustrée aux figures 1 à 5 , les moyens agencés pour faciliter les mouvements du platelage 4 suivant une direction parallèle aux axes longitudinaux des piliers 3 fixés au châssis 1 et de là, les mouvements de l'ensemble des panneaux mobiles, sont avantageusement constitués par des vérins mécaniques à vis ou à pression de fluide associés soit temporairement au châssis 1 pour s'appuyer sur ce dernier et sur le platelage 4, soit définitivement à l'intérieur des piliers 3 précités de manière à prendre appui sur le châssis 1 et le platelage 4.

Dans les formes de réalisation du bâtiment illustrées respectivement aux figures 6 à 11 et aux figures I2 à I5, les moyens agencés pour faciliter les mouvements, suivant une direction verticale du platelage 4 et les mouvements de l'ensemble des panneaux mobiles du bâtiment, sont constitués, d'une part, par des vérins mécaniques à vis ou à pression de fluide associés soit temporairement au châssis 1 pour s'appuyer sur ce dernier et sur le platelage 4, soit définitivement à l'intérieur des piliers 3 précités de manière à prendre appui sur le châssis et le platelage et, d'autre part, par des vérins associés temporairement ou définitivement aux montants télescopiques 5 fixés au platelage 4 et supportant le panneau fixe 38 de toit.

Dans la forme de réalisation du bâtiment illustrée aux figures I6 à 27, les moyens agencés pour faciliter les mouvements des platelages 4 et 77, suivant une direction verticale, et les mouvements de l'ensemble des panneaux mobiles du bâtiment, sont constitués par un premier jeu de vérins à vis ou à pression de fluide associés au châssis 1 et au platelage 4 supportant les profilés 76 coulissant sur les piliers 3 fixés au châssis, de manière à prendre appui sur ce dernier et le platelage 4, par un deuxième jeu de vérins associés au platelage 4 et au second platelage 77 auquel sont fixés les montants télescpiques 5 supportant le panneau fixe 79 de toit afin de prendre appui sur ces deux platelages 4 et 77 et par un troisième jeu de vérins qui est associé aux montants télescopiques 5.

Les panneaux mobiles sont avantageusement pourvus, sur leur pourtour, de joints d'étanchéité non représentés. Les moyens susdits facilitant les mouvements des platelages et panneaux sont agencés pour, lorsque le bâtiment passe du second volume (position déployée) au premier volume (gabarit route), annihiler la pression régnant sur les joints et pour dégager ces derniers de leurs surfaces de contact de manière à leur éviter tout dommage lors des mouvements des panneaux mobiles et pour, lorsque le bâtiment passe de son premier à son second volume, comprimer les joints lorsque les panneaux mobiles occupent leur position correspondant au bâtiment déployé, pour assurer l'étanchéité.

Le bâtiment suivant l'invention peut également être avantageusement équipé, en atelier, notamment d'une installation électrique, de canalisations d'eau et de gaz, d'une installation de chauffage, de canalisations d'eaux usées et de moyens de traitement de ces dernières, ainsi que des moyens de raccordement et de branchement des divers appareils ménagers et d'équipement.

## Revendications

1. Bâtiment préfabriqué, de plain-pied ou à au moins un étage, pouvant être transporté, notamment par route et constitué d'éléments assemblés et articulés les uns aux autres de manière à ce que le bâtiment puisse, par simple modification de la position de ses éléments constitutifs, occuper deux volumes extrêmes, un premier volume dans lequel les dimensions hors-tout dudit bâtiment sont réduites au gabarit de chargement, en particulier pour transport routier et un second volume correspondant au bâtiment déployé et habitable, ce bâtiment comprenant un châssis (1), rigide et indéformable, rectangulaire et horizontal, capable de supporter et/ou de reprendre le poids et toutes les sollicitations du bâtiment dans des conditions d'habitation de ce dernier et dont les dimensions sont inférieures aux dimensions correspondantes du gabarit susdit; des moyens (2) destinés à assurer la stabilité du bâtiment dans des conditions d'habitation et qui sont assemblés audit châssis (1) et articulés sur ce dernier de manière à pouvoir occuper deux positions extrêmes, une première position correspondant au premier volume précité dans laquelle ils sont situés à l'intérieur d'un parallélipipède rectangle imaginaire dont le châssis (1) constitue une des bases et une seconde position correspondant au second volume susdit et dans laquelle ils sont disposés en saillie par rapport audit parallélipipède rectangle; des moyens prévus sur le châssis (1) et agencés pour permettre la fixation temporaire d'un système de roulement tractable, amovible et récupérable, utilisé pour le transport du bâtiment; au moins quatre piliers verticaux (3), de longueurs égales et inférieures à la dimension correspondante du gabarit précité, situés et fixés aux coins du châssis (1); un platelage rectangulaire (4) horizontal, rigide et indéformable, qui est mobile et agencé entre les quatre piliers précités pour être guidé sur ces derniers de manière à pouvoir être déplacé, parallèlement à lui-même, suivant une direction parallèle aux axes longitudinaux des piliers (3) précités, entre deux positions extrêmes, une première position correspondant au premier volume précité dans laquelle le platelage (4) est situé à proximité du châssis (1) et une seconde position correspondant au second volume susdit dans laquelle ledit platelage (4) est situé au voisinage des sommets des piliers (3); au moins deux montants verticaux (5), fixés au platelage (4), pour que leur axe longitudinal soit sensiblement situé dans le plan vertical qui passe par le point d'intersection des diagonales du rectangle délimitant la face supérieure du châssis (1) et qui est parallèle aux grands côtés de ce rectangle; des panneaux rigides, mobiles et sensiblement plans, articulés les uns aux autres et au moins aux piliers (3) précités, pour former au moins une partie du platelage du rez-de-chaussée du bâtiment ainsi que les parois externes et la toiture de ce dernier, et qui sont agencés pour, lorsque le bâtiment occupe le premier volume susdit, être logés, parallèlement aux grands côtés du rectangle susdit, de part et d'autre des piliers (3) fixés au châssis et en majeure partie dans l'espace compris entre ces piliers (3); des moyens de verrouillage du platelage supportant les montants (5) précités et des divers panneaux mobiles agencés pour immobiliser ceux-ci lorsque le bâtiment occupe l'une ou l'autre de ses positions extrêmes et des moyens agencés pour faciliter les mouvements des platelage (4) et panneaux pour amener le bâtiment dans l'une ou l'autre le ses positions extrêmes.

2. Bâtiment préfabriqué suivant la revendication 1, caractérisé en ce qu'il comprend quatre façades, un rez-de-chaussée et un étage et se présente, lorsqu'il occupe le second volume susdit, sous la forme d'un prisme droit dont les bases , qui sont triangulaires et qui constituent les façades avant et arrière (6 et 7) du bâtiment, ont au moins deux côtés égaux et dont les arêtes ont une longueur égale à la longueur d'un des grands côtés du châssis (1), ce dernier, qui supporte une partie du plancher du rez-de-chaussée, étant situé dans la partie médiane de la face latérale du prisme, qui est horizontale et qui comprend les bases des triangles formés par les façades avant et arrière (6 et 7) susdites, tandis que les façades latérales (8 et 9) du bâtiment coïncident avec les deux autres faces latérales du prisme, les piliers (3) fixés au châssis (1) étant situés à l'intérieur du prisme ainsi que les montants (5) fixés au platelage, qui supporte le plancher de l'étage (10) du bâtiment, le plan vertical, de trace 11, passant par les axes longitudinaux des montants 5 susdits constituant un plan de symétrie du bâtiment, ces montants (5) supportant une pièce faîtière fixe (12) dont les deux versants rectangulaires (13) sont égaux et constituent la partie supérieure des façades latérales (6 et 7), chacune de ces dernières étant formée par deux panneaux rectangulaires mobiles (14 et 15), le panneau (14) le plus proche de la pièce faîtière (12) étant articulé sur celle-ci autour d'un axe horizontal et la dimension de ses petits côtés étant inférieure à la hauteur des montants (5) susdits, l'autre panneau (15) étant articulé, autour d'un axe horizontal, au sommet des piliers précités, la dimension des petits côtés de ce dernier panneau (15) étant supérieure à la hauteur des piliers (3), la longueur de la pièce faîtière (12) ainsi que la dimension des grands côtés de ces deux panneaux (14 et 15) étant égales à la longueur d'un des grands côtés du châssis (1), à chacun de ces derniers panneaux (14 et 15) étant articulé (en 18), autour d'un axe horizontal et le long du grand côté libre dudit panneau, un troisième panneau (19) destiné à supporter une partie du plancher du rez-de-chaussée et dont le grand côté opposé à l'articulation (18), qui est de longueur égale à celle des grands côtés des autres panneaux (14 et 15), se juxtapose (en 20) le long du grand côté correspondant du châssis (1), les articulations (16, 17 et 18) desdits panneaux (14, 15 et 19) étant agencées de manière à ce que les panneaux (14) articulés à la pièce faîtière (12) susdite puissent se rabattre contre les montants (5) précités, de part et d'autre de ces derniers et de manière à ce que la face interne du troisième panneau (19) se rabatte sur la face interne du panneau (15) articulé sur les piliers (3) susdits, ces deux panneaux (15 et 19) rabattus l'un sur l'autre, pouvant ainsi se rabattre contre les piliers (3) fixés au châssis (1), de part et d'autre de ce dernier, les façades avant et arrière (6,7) du bâtiment étant chacune constituée par deux groupes de panneaux mobiles séparés l'un de l'autre au niveau du platelage (4) dans la position qu'il occupe lorsque le bâtiment est déployé, le premier groupe le panneaux constituant une de ces façades (6,7) au niveau du rez-de-chaussée comprenant deux panneaux rectangulaires égaux (24) et deux panneaux égaux (25), en forme de trapèze rectangle, articulés deux à deux, (en 26) autour d'un axe vertical, sur les piliers (3) correspondants fixés au châssis, ces articulations (26) étant agencées pour que les faces externes d'un panneau rectangulaire (24) et d'un panneau (25) en forme de trapèze rectangle articulés au même pilier puissent être rabattues l'une sur l'autre sensiblement dans le prolongement d'un grand côté du châssis correspondant, le second groupe de panneaux constituant une desdites façades (6 et 7) au niveau de l'étage (10) comprenant deux panneaux égaux (27) en forme de triangle rectangle qui sont articulés, le long d'un des côtés de l'angle droit (en 28) et autour d'un axe vertical, sur un des montants (5) fixés au platelage, ces articulations (28) étant agencées pour que les faces externes de ces deux derniers panneaux (27) puissent être rabattues l'une sur l'autre de part et d'autre du plan vertical passant par les axes longitudinaux des montants (5) et dans le prolongement du châssis (1).

3. Bâtiment préfabriqué suivant la revendication 1, caractérisé en ce qu'il comprend quatre façades (6 à 9), un rez-de-chaussée et un étage (10) et qu'il se présente, lorsqu'il occupe le second volume susdit sous la forme d'un parallélipipède droit, en particulier parallélipipède rectangle, le châssis (1) susdit, qui supporte une partie du plancher du rez-de-chaussée, occupant toute la partie médiane de la base inférieure du parallélipipède, cette base comportant également deux panneaux mobiles (33) , rectangulaires et égaux destinés à supporter les deux autres parties du plancher du rez-de-chaussée et qui sont articulés de part et d'autre du châssis, le long des grands côtés de ce dernier et autour d'axes horizontaux, de manière à ce que leur face interne puisse êtrerabattue sur les piliers (3) correspondants fixés aux châssis, le platelage (4) susdit, dont la surface est sensiblement égale à celle du châssis (1) et qui est destiné à supporter la partie médiane du plancher le l'étage (10), étant associé à deux panneaux mobiles (35), rectangulaires et égaux, destinés à supporter les deux autres parties du plancher de l'étage et sensiblement de même surface que les deux panneaux (33) articulés au châssis, qui sont articulés, autour d'axes horizontaux, aux sommets correspondants des piliers (3) fixés audit châssis (1), les articulations de ces deux derniers panneaux (35) étant agencées pour que leur face inférieure puisse être rabattue sur la face externe du panneau (33) correspondant, articulé au châssis, lorsque ce dernier panneau (33) a été rabattu sur les piliers (3) correspondants, le toit du bâtiment situé dans la base supérieure du parallélipipède étant plan et étant constitué, d'une part, par un panneau fixe médian (38) , rectangulaire et assemblé au sommet des montants (5) précités, qui sont télescopiques, fixés au platelage (4), dont la superficie est inférieure à celle de ce dernier et, d'autre part, par deux panneaux mobiles rectangulaires (39) qui sont égaux et articulés, autour d'axes horizontaux, le long des grands côtés du panneau fixe (38), les façades latérales (8,9) du bâtiment coïncidant avec deux faces latérales opposées du parallélipipède parallèles aux grands côtés du châssis étant constituées chacune de deux panneaux mo-biles (40,4I) rectangulaires et sensiblement égaux dont la superficie est tout au plus égale à celle des deux panneaux mobiles (39) du toit, un premier panneau (40) articulé, autour d'un axe horizontal, le long du bord libre du panneau mobile susdit (39) articulé au panneau fixe (38) et qui est parallèle à cette dernière articulation et un second panneau (41) articulé , autour d'un axe horizontal, le long du bord libre du premier panneau mobile (40) et qui est parallèle à l'articulation de celui-ci sur le panneau mobile (39) articulé sur le panneau fixe, les dimensions de ces quatre panneaux fixe (38) et mobiles (39,40 et 41) et leurs acticulations étant agencées pour que la face externe du second panneau (41) puisse être rabattue sur la face externe du premier panneau (40), pour que la face interne de ce dernier puisse être rabattue sur la face interne du panneau mobile (39) articulé au panneau fixe (38) et pour que ces trois panneaux mobiles (39, 40 et 4I) , repliés en accordéon, puissent se rabattre sur les montants (5) précités afin que la face interne du second panneau (41) soit en regard des montants, le plan vertical passant par les axes longitudinaux de ces derniers constituant un plan de symétrie du bâtiment, les façades avant et arrière (6 et 7) de ce dernier et qui sont perpendiculaires à ce plan de symétrie étant chacune constituée par deux groupes de panneaux rectangulaires et mobiles séparés l'un de l'autre au niveau du platelage (4) précité dans la position que celui-ci occupe quand le bâtiment est déployé, le premier groupe de panneaux constituant une de ces façades (6,7) au niveau du rez-de-chaussée comprenant quatre panneaux rectangulaires (44,45) égaux deux à deux et articulés deux à deux, autour d'un axe vertical, sur les piliers (3) correspondants fixés au châssis, la dimension des deux panneaux (44,45) fixés au même pilier, prise perpendiculairement au plan de symétrie susdit, correspondant respectivement à la moitié d'un des petits côtés du châssis (1) et à un des petits côtés du panneau mobile (33) articulé le long d'un des grands côtés du châssis, les articulations de ce premier groupe de panneaux (44,45) étant agencés pour que les faces externes des panneaux articulés (44,45) sur un pilier (3) puissent être rabattues l'une sur l'autre dans le prolongement du grand côté correspondant du châssis (1), le second groupe de panneaux constituant une desdites façades (6,7) au niveau de l'étage (10) comprenant deux panneaux rectangulaires égaux (47) articulés, autour d'un axe vertical, sur le montant correspondant (5) fixé au platelage (4), ces articulations étant agencées pour que les faces externes de ces deux panneaux (47) puissent être rabattues l'une sur l'autre, parallèlement au plan de symétrie susdit et dans le prolongement du châssis (1).

4. Bâtiment préfabriqué suivant la revendication 1, caractérisé en ce qu'il comprend un rez-de-chaussée et un étage (10) et qu'il se présente, lorsqu'il occupe le second volume susdit, sous la forme d'un prisme droit dont les bases sont des polygones réguliers, en particulier des octogones, le châssis (1) susdit, qui supporte une partie du plancher du rez-de-chaussée, occupant sensiblement la partiemédiane de la base inférieure du prisme comprise entre deux côtés opposés de l'octogone, cette base comportant également deux panneaux mobiles (58), égaux et sensiblement en forme de trapèze isocèle destinés à supporter les deux autres parties du plancher du rez-de-chaussée et qui sont articulés, le long de leur grande base, de part et d'autre du châssis, le long des grands côtés de ce dernier et autour d'axes horizontaux, de manière à ce que leur face interne puisse être rabattue sur les piliers (3) correspondants fixés nu châssis (1), le platelage (4) précité, dont la surface est sensiblement égale à celle du châssis (1) et qui est destiné à supporter la partie médiane du plancher de l'étage (10), étant associé à deux panneaux mobiles (60), égaux et en forme de trapèze isocèle dont la surface est sensiblement égale à celle des panneaux mobiles (58) susdits articulés aux châssis (1), qui sont destinés à supporter les deux autres parties du plancher de l'étage et qui sont articulés, autour d'axes horizontaux, aux sommets correspondants des piliers (3) fixés au châssis, les articulations de ces deux derniers panneaux mobiles (60) étant agencées pour que leur face inférieure puisse être rabattue sur la face externe du panneau (58) correspondant articulé au châssis, quand ce dernier panneau (58) a été rabattu sur les piliers correspondants, le toit du bâtiment, situé dans la base supérieure du prisme, étant plan et étant constitué**,** d'une part, par un panneau fixe médian (63), qui est rectangulaire et assemblé au sommet des montants (5) susdits, qui sont fixés au platelage (4) et télescopiques, et dont la superficie est inférieure à celle dudit platelage (4) et, d'autre part, par deux panneaux mobiles égaux (64) qui sont articulés, autour d'axes horizontaux, de part et d'autre du panneau fixe (63) et le long des grands côtés de ce dernier, le périmètre de chacun de ces deux panneaux mobiles (64) comprenant, outre le côté le long duquel le panneau est articulé au panneau fixe (63) et dont la longueur est égale à la longueur des grands **c**ôtés dudit panneau fixe, trois côté de l'octogone et deux côtés (66), contigus au côté le long duquel le panneau mobile (64) est articulé au panneau fixe (63), dont la longueur est sensiblement égale à la moitié d'un côté de l'octogone diminuée de la moitié d'un des petits côtés du panneau fixe (63), les huit façades du bâtiment coïncidant avec les faces latérales du prisme étant constituées par deux groupes (67) semblables de panneaux rectangulaires mobiles situés de part et d'autre du plan vertical passant par les axes longitudinaux des montants (5) fixés sur le platelage précité et qui constitue un plan de symétrie du bâtiment, chacun de ces groupes (67) de panneaux étant en outre subdivisé en deux séries (68,69) de panneaux superposées, chacun des groupes de panneaux (67) susdits comportant de part et d'autre du panneau rectangulaire mobile, qui est parallèle au plan de symétrie susdit et qui est articulé, autour d'un axe horizontal, le long du bord libre correspondant lu panneau mobile (64) précité formant une partie du toit du bâtiment, deux panneaux rectangulaires mobiles (72,73) , un premier panneau (72) dont la superficie est sensiblement égale à celle d'un des faces latérales du prisme et un second panneau dont la superficie est sensiblement égale à la moitié de la superficie d'une face latérale du prisme prise parallèlement aux arêtes de ce dernier, ces panneaux (70, 72, 73) étant articulés entre eux, autour d'axes verticaux , de manière à ce que les panneaux de chaque groupe (67) puissent être placés dans le prolongement l'un de l'autre suivant une direction parallèle au plan de symétrie susdit, les deux séries (68,69) de panneaux formant chaque groupe de panneaux (67) étant obtenues en subdivisant les panneaux de ce groupe sensiblement au niveau du platelage (4) lorsque celui-ci occupe sa position correspondant au second volume susdit et suivant un plan parallèle aux bases du prisme, ces deux séries de panneaux étant articulées suivant ce plan autour d'un axe horizontal de manière à pouvoir, lorsque les panneaux d'un groupe sont situés dans le prolongement les uns des autres, être rabattues l'une sur l'autre pour que les faces externes des panneaux viennent en regard les unes des autres, le panneau fixe (63) et les panneaux mobiles (64) du toit ainsi que les panneaux des deux groupes (67) de panneaux formant les façades et les articulations (65, 7I, 75) précitées étant agencés pour que les séries de panneaux d'un même groupe et le panneau de toit correspondant puissent être repliés en accordéon pour finalement être rabattus contre les montants (5) fixés au platelage (4) précité, de part et d'autre de ces montants.

5. Bâtiment préfabriqué suivant la revendication 1, caractérisé en ce qu'il comprend quatre façades, un rez-de-chaussée et deux étages (10, 78) et qu'il se présente, lorsqu'il occupe le second volume susdit, sous la forme d'un parallélipipède droit, en particulier d'un parallélipipède rectangle, le châssis (1) précité, qui supporte une partie du plancher du rez-de-chaussée, occupant toute la partie médiane de la base inférieure du parallélipipède, le platelage (4) susdit, dont la surface est sensiblement égale à celle du châssis (1) et qui est destiné à supporter la partie médiane du plancher du premier étage, supportant quatre profilés verticaux (76), de longueurs égales et inférieures à la dimension correspondante du gabarit précité, situés'et fixés aux coins du platelage (4) de manière à ce que les piliers (3) susdits fixés au châssis (1) puissent coulisser dans lesdits profilés (76) suivant une direction parallèle à leur axe longitudinal, un second platelage (77), dont la surface est sensiblement égale à celle du platelage (4) précité et qui est destiné à supporter la partie médiane du plancher du second étage, étant agencé entre les quatre profilés (76) précités pour être guidé sur ces derniers de manière à pouvoir être déplacé, parallèlement à lui-même, suivant une direction parallèle aux axes longitudinaux desdits profilés, entre deux positions extrêmes, une première position correspondant au premier volume précité dans laquelle le second platelage (77) est situé à proximité du platelage (4) susdit et une seconde position correspondant au second volume précité dans laquelle ledit second platelage (77) est situé au voisinage des sommets des profilés (76) fixés au platelage (4) précité et dans lesquels coulissent les piliers fixés au châssis (1), au moins deux montants verticaux télescopiques (5) étant fixés au second platelage (77) pour que leur axe longitudinal soit sensiblement situé dans le plan vertical de symétrie du bâtiment , qui passe par le point d'intersection des diagonales du rectangle délimitant la face supérieure du châssis (1) et qui est parallèle aux grands côtés de ce rectangle, le toit du bâtiment situé dans la base supérieure du parallélipipède étant plan et étant constitué, d'une part, par un panneau fixe médian (79), qui est rectangulaire et assemblé au sommet des montants (5) fixés au second platelage (77) et dont la superficie est inférieure à celle de ce dernier et, d'autre part, par deux panneaux mobiles rectangulaires (80) qui sont égaux et articulés, autour d'axes horizontaux, le long des grands côtés du panneau fixe (79), les parties de façades latérales (8,9) du bâtiment correspondant au premier et au deuxième étage (10,78) et qui coïncident avec les parties correspondantes des deux faces latérales opposées du parallélipipède, qui sont parallèles aux grands côtés du châssis (1), étant constituées chacune de deux panneaux mobiles rectangulaires et égaux (82,83) dont la superficie est tout au plus égale à celle des deux panneaux mobiles (80) de toit, un premier panneau (82) articulé, autour d'un axe horizontal, le long du bord libre du panneau mobile (80) de toit articulé au panneau fixe (79) et qui est parallèle à cette dernière articulation et un second panneau (83) articulé, autour d'un axe horizontal, le long du bord libre du premier panneau mobile (82) et qui est parallèle à l'articulation (84) de celui-ci sur le panneau mobile de toit (80) , les dimensions de ces quatre panneaux fixe (79) et mobiles (80,82,83) et leurs articulations (8I,84,85) étant agencées pour que la face externe du second panneau (83) puisse être rabattue sur la face externe du premier panneau (82), pour que la face interne de ce dernier puisse être rabattue sur la face interne du panneau mobile de toit (80) qui est articulé au panneau fixe (79) et pour que ces trois panneaux mobiles (80, 82, 83) , repliés en accordéon, puissent se rabattre parallèlement aux montants (5) susdits afin que la face interne du second panneau (83) soit tournée vers ces montants, le second platelage (77) susdit, qui supporte la partie médiane du plancher du second étage (78), étant associé à deux panneaux mobiles, rectangulaires et égaux (86), destinés à supporter les deux autres parties du plancher du second étage et qui sont articulés, de part et d'autre de la base des montants (5) fixés au second platelage (77), autour d'axes horizontaux, de manière à ce que leur face supérieure puisse être rabattue contre les montants (5) afin que chacun de ces panneaux (86) soit situé entre lesdits montants (5) et les trois panneaux (80, 82, 83) correspondants susdits qui se replient en accordéon, le platelage (4), qui supporte la partie (89) médiane du plancher du premier étage (10), étant associé à deux groupes (89) semblables de trois panneaux mobiles (90, 9I, 92) , rectangulaires et sensiblement égaux, ces groupes (89) étant disposés de part et d'autre des grands côtés dudit platelage (4) et comprenant chacun un premier panneau (90) articulé au platelage, le long d'un des grands côtés de celui-ci et autour d'un axe horizontal, et destiné à supporter une partie du plancher du premier étage (10), un deuxième panneau (9I) articulé, autour d'un axe horizontal le long du bord libre du premier panneau (90) opposé à l'articulation de celui-ci au platelage (4), destiné à constituer la partie de façade (8,9) du bâtiment correspondant au rez-de-chaussée et qui coïncide avec la partie correspondante d'une des faces latérales opposées du parallélépipède qui sont parallèles aux grands côtés du châssis (1) et un troisième panneau (92) articulé, autour d'un axe horizontal le long du bord libre du deuxième panneau (9I) opposé à l'articulation (94) de celui-ci eu premier panneau (90) , destiné à suporter une partie du plancher du rez-de-chaussée, ces trois panneaux (90,9I et 92) de chaque groupe (89) et leurs articulations (93, 94 et 95) étant agencés pour que la face supérieure du troisième panneau (92) puisse être rabattue sur la face interne du deuxième panneau (91), pour que la face inférieure du troisième panneau (92) puisse être ensuite rabattue sur la face inférieure du premier panneau (90) et pour qu'enfin la face supérieure du premier panneau (90) puisse être rabattue contre les profilés (76) susdits fixés au platelage (4), les façades avant et arrière (6,7) du bâtiment et qui sont perpendiculaires au plan de symétrie susdit sont chacune constituée par trois groupes de panneaux rectangulaires et mobiles séparés l'un de l'autre au niveau des deux platelages (4,77) précités dans la position que ceux-ci occupent lorsque le bâtiment est déployé, le premier groupe de panneaux constituant une de ces façades (6,7) au niveau du rez-de-chaussée comprenant quatre panneaux rectangulaires (96,97) égaux deux à deux et articulés deux à deux, autour d'un axe vertical, sur les piliers (3) correspondants fixés eu châssis (1), la dimension des deux panneaux fixés au même pilier (3), prise perpendiculairement au plan de symétrie susdit, correspondant respectivement et sensiblement à la moitié d'un des petits côtés du châssis (1) et à un des petits côtés du troisième panneau (92) précité, les articulations (98) de ce premier groupe de panneaux (96,97) étant agencées pour que les faces externes des panneaux articulés sur un pilier (3) puissent être rabattues l'une sur l'autre sensiblement dans le prolongement du grand côté correspondant du châssis (1), le deuxième groupe de panneaux, qui constitue une des deux façades (6,7) susdites au niveau du premier étage (10), comprenant quatre panneaux rectangulaires (99,100) égaux deux à deux et articulés deux à deux, autour d'un axe vertical, sur les profilés (76) correspondants fixés au platelage (4) précité, la dimension des deux panneaux (99,100) fixés au même profilé (76), prise perpendiculairement au plan de symétrie susdit, correspondant respectivement et sensiblement à la moitié d'un des petits côtés du platelage (77) et à un des petits côtés du premier panneau (90) précité, les articulations (I0I) de ce deuxième groupe de panneaux (99 , 100) étant agencées pour que les faces externes des panneaux articulés sur un profilé (76) puissent être rabattues l'une sur l'autre sensiblement dans le prolongement du grand côté correspondant du châssis (1), le troisième groupe de panneaux constituant une desdites façades (6,7) au niveau du deuxième étage (78) comprenant deux panneaux rectangulaires égaux (I02) articulés, autour d'un axe vertical, sur le montant (5) correspondant fixé au second platelage (77), lesdites articulations (I03) étant agencées pour que les faces externes de ces deux panneaux (I02) puissent être rabattues l'une sur l'autre, parallèlement au plan de symétrie susdit et dans le prolongement du châssis (1).

6. Bâtiment préfabriqué suivant l'une ou l'autre des revendications 1 et 2, caractérisé en ce que les moyens susdits agencés pour faciliter les mouvements du platelage (4) suivent une direction parallèle aux axes longitudinaux des piliers (3) fixés au châssis (1) et, de là, les mouvements des panneaux mobiles, sont constitués par des vérins mécaniques à vis ou à pression de fluide associés soit temporairement au châssis (1) pour s'appuyer sur ce dernier et sur de platelage (4), soit définitivement à l'intérieur des piliers (3) précités de manière à prendre appui sur le châssis (1) et le platelage (4).

7. Bâtiment préfabriqué suivant l'une quelconque des revendications 1, 3 et 4, caractérisé en ce que les moyens susdits, agencés pour faciliter les mouvements, suivant une direction verticale, du platelage (4) et les mouvements des panneaux mobiles du bâtiment, sont constitués, d'une part, par des vérins mécaniques à vis ou à pression de fluide associés soit temporairement au châssis (1) pour s'appuyer sur ce dernier et sur le platelage (4), soit définitivement à l'intérieur des piliers (3) précités de manière à prendre appui sur le châssis et le platelage et, d'autre part, par des vérins associés temporairement ou définitivement aux montants télescopiques (5) fixés au platelage (4) et supportant le panneau fixe (38) de toit.

8. Bâtiment préfabriqué suivant la revendication 5, caractérisé en ce que les moyens précités, agencés pour faciliter les mouvements des platelages (4,77) , suivant une direction verticale, et les mouvements des panneaux mobiles du bâtiment, sont constitués par un premier jeu de vérins à vis ou à pression de fluide associés au châssis (1) et au platelage (4) supportant les profilés (76) coulissant sur les piliers (3) fixés au châssis de manière à prendre appui sur ce dernier et le platelage, par un deuxième jeu de vérins, associés audit platelage (4) et au second platelage (77) auquel sont fixés les montants télescopiques (5) supportant le panneau fixe (79) de toit afin de prendre apui sur ces deux platelages (4, 77) et par un troisième jeu de vérins qui est associé aux montants télescopiques (5) précités.

9. bâtiment préfabriqué suivant l'une quelconque des revendications 1 à 8, caractérisé en ce que les panneaux mobiles constituant le bâtiment sont pourvus, à leur périphérie, de joints d'étanchéité, les moyens précités destinés à faciliter les mouvements des platelages et panneaux étant agencés pour, lorsque le bâtiment pase du second volume au premier volume susdit, annihiler la pression régnant sur les joints et pour dégager ces derniers de leurs surfaces de contact de manière à leur éviter tout dommage lors des mouvements des panneaux mobiles et pour, lorsque le bâtiment passe de son premier à son second volume, comprimer les joints lorsque les panneaux mobiles occupent leur position correspondant au bâtiment déployé.

10. Bâtiment préfabriqué suivant l'une quelconque des revendications 1 à 9, caractérisé en ce qu'il comprend des moyens (51) agencés pour permettre de le faire pivoter autour d'un axe vertical (52) passant par le point d'intersection des diagonales du rectangle délimitant la face supérieure du châssis (1) précitée.

11. Bâtiment préfabriqué suivant la revendication 10, caractérisé en ce que les moyens (51) susdits permettant de faire pivoter le bâtiment autour le l'axe vertical (52) précité comprennent une couronne à billes ou à rouleaux (53) dont l'axe coïncide avec l'axe vertical (52) susdit et qui est associée an châssis (1) et supportée par ce dernier, un platelage (54), parallèle au châssis, de même forme et de même superficie que celles dudit châssis, étant associé à la couronne à billes (53) et supporté par celle-ci, les piliers (3) précités étant fixés audit platelage (54), lesdits moyens (51) comprenant également un rail circulaire (55), coaxial à la couronne à billes (53) et réalisé en plusieurs sections, qui est fixé au platelage (54) précité et aux panneaux mobiles (33) destinés à supporter le plancher du rez-de-chaussée du bâtiment, des galets (56) portés par les moyens (2) précités destinés à assurer la stabilité du bâtiment étant prévus et agencés pour pouvoir coopérer avec ledit rail (55) afin de contribuer à la stabilité du bâtiment, des moyens, tels que moteur-frein (57), àcommande soit manuelle, soit automatique en fonction de la position du soleil, étant prévus pour entraîner en rotation le bâtiment autour de l'axe vertical susdit (52).

12. Bâtiment préfabriqué suivant l'une quelconque des revendications 1 à 11 , caractérisé en ce qu'il est équipé notamment d'une installation électrique, de canalisations d'eau et de gaz, d'une installation de chauffage, de canalisations d'eaux usées et de moyens de traitement de ces dernières, ainsi que des moyens de raccordement et de branchement de divers appareils ménagers et d'équipement.

## Patentansprüche

1. Fertigbau, ebenerdig oder mit mindestens einem Obergeschoß, der insbesondere auf der Straße transportiert werden kann, bestehend aus montierten und schwenkbar so miteinander verbundenen Elementen, daß der Bau durch einfache Veränderung der Position seiner Bestandteile zwei Endvolumina einnehmen kann, ein erstes Volumen, bei dem die Außenabmessungen des Baus auf Lademaß, insbesondere für Straßentransport, reduziert sind, und ein zweites Volumen, das dem entfalteten und bewohnbaren Bau entspricht, wobei dieser Bau besteht aus einem starren und nicht verformbaren, rechteckigen und waagerechten Rahmen (1), der in der Lage ist, das Gewicht und alle Belastungen des Baus unter Bewohnungsbedingungen zu tragen und/oder aufzunehmen, und dessen Abmessungen kleiner sind als die entsprechenden Abmessungen des vorgenannten Lademaßes; Mitteln (2), die dazu dienen, die Stabilität des Baus unter Bewohnungsbedingungen zu gewährleisten, und die an dem genannten Rahmen (1) anmontiert und schwenkbar so mit ihm verbunden sind, daß sie zwei Endpositionen einnehmen können, eine erste Position, die dem genannten ersten Volumen entspricht und in der sie sich im Inneren eines gedachten rechteckigen Parallelflachs befinden, dessen eine Grundfläche der Rahmen (1) bildet, und eine zweite Position, die dem genannten zweiten Volumen entspricht und in der sie aus dem genannten rechteckigen Parallelflach herausragend angeordnet sind; am Rahmen (1) vorgesehenen Mitteln, die so angeordnet sind, daß sie die vorübergehende Befestigung eines ziehbaren, abnehmbaren und wiederverwendbaren, für den Transport des Baus verwendeten Fahrsystems ermöglichen; mindestens vier senkrechten, gleichlangen Pfeilern (3), die kürzer sind als die entsprechende Abmessung des vorgenannten Lademaßes und die sich an den Ecken des Rahmens (1) befinden und daran befestigt sind; einem rechteckigen, waagerechten, starren und nicht verformbaren, beweglichen Boden (4), der so zwischen den vier genannten Pfeilern angeordnet ist, daß er auf diesen Pfeilern so geführt wird, daß er in einer zu den Längsachsen der Pfeiler (3) parallelen Richtung zwischen zwei Endpositionen parallelverschoben werden kann, einer ersten Position, die dem genannten ersten Volumen entspricht und in der sich der Boden (4) nahe dem Rahmen (1) befindet, und einer zweiten Position, die dem genannten zweiten Volumen entspricht und in der sich dieser Boden (4) in der Nähe der Spitzen der Pfeiler (3) befindet; mindestens zwei senkrechten, so am Boden (4) befestigten Trägern (5), daß ihre Längsachse im wesentlichen in der senkrechten Ebene liegt, die durch den Schnittpunkt der Diagonalen des die Oberseite des Rahmens (1) begrenzenden Rechtecks und parallel zu den langen Seiten dieses Rechtecks verläuft; starren, beweglichen und im wesentlichen planen Platten, die schwenkbar so miteinander und mindestens mit den Pfeilern (3) verbunden sind, daß sie zumindest einen Teil des Erdgeschoßfußbodens des Baus sowie die Außenwände und das Dach des Baus bilden, und die so angeordnet sind, daß sie, wenn der Bau das genannte erste Volumen einnimmt, parallel zu den langen Seiten des genannten Rechtecks zu beiden Seiten der am Rahmen befestigten Pfeiler (3) und zum größten Teil innerhalb des zwischen diesen Pfeilern (3) eingeschlossenen Raumes liegen; Verriegelungsmittel für den die Träger (5) tragenden Boden und für die verschiedenen beweglichen Platten, die so angeordnet sind, daß sie letztere festsetzen, wenn der Bau eine seiner beiden Endpositionen einnimmt, und Mittel, die so angeordnet sind, daß sie die Bewegungen des Bodens (4) und der Platten ermöglichen, die den Bau in eine seiner beiden Endpositionen bringen.

2. Fertigbau gemäß Anspruch 1, **dadurch gekennzeichnet**, daß er vier Fassaden, ein Erdgeschoß und ein Obergeschoß umfaßt und, wenn er das zweite genannte Volumen einnimmt, die Form eines geraden Prismas hat, dessen dreieckige Grundflächen, welche die vordere und die hintere Fassade (6 und 7) des Baus bilden, mindestens zwei gleichlange Seiten haben und dessen Kanten genauso lang sind wie eine der langen Seiten des Rahmens (1), wobei dieser Rahmen, der einen Teil des Erdgeschoßfußbodens trägt, im mittleren Teil derjenigen Seitenfläche des Prismas liegt, die waagerecht liegt und die Grundlinien der von der vorderen und der hinteren Fassade (6 und 7) gebildeten Dreiecke umfaßt, während die seitlichen Fassaden (8 und 9) des Baus mit den beiden anderen Seitenflächen des Prismas zusammenfallen, wobei sich die am Rahmen (1) befestigten Pfeiler (3), ebenso wie die an dem Boden, der den Fußboden des Geschosses (10) des Baus trägt, befestigten Träger (5), im Inneren des Prismas befinden, und die durch die strichpunktierte Linie 11 dargestellte senkrechte Ebene durch die Längsachsen der Träger (5) hindurchgeht, eine Symmetrieebene des Baus bildet, und diese Träger (5) ein festes Firstteil (12) tragen, dessen zwei rechteckige Flanken (13) einander gleich sind und den oberen Teil der seitlichen Fassaden (6 und 7) bilden, und jede dieser seitlichen Fassaden von zwei beweglichen rechteckigen Platten (14 und 15) gebildet wird, wobei die dem Firstteil (12) zunächst liegende Platte (14) mit diesem um eine waagerechte Achse herum schwenkbar verbunden ist und ihre kurzen Seiten kürzer sind als die Höhe der Träger (5), und die andere Platte (15) um eine waagerechte Achse herum schwenkbar mit der Spitze der Pfeiler (5) verbunden ist, wobei die kurzen Seiten dieser Platte (15) länger sind als die Höhe der Pfeiler (3) und die Länge des Firstteils (12) sowie die Länge der langen Seiten dieser beiden Platten (14 und 15) gleich der Länge einer der langen Seiten des Rahmens (1) sind, und wobei mit jeder dieser Platten (14 und 15) (in Punkt 18) um eine waagerechte Achse und entlang der freien langen Seite der jeweiligen Platte schwenkbar eine dritte Platte (19) verbunden ist, die dazu dient, einen Teil des Erdgeschoßfußbodens zu tragen und deren dem Scharnier (18) gegenüberliegende lange Seite, die genauso lang ist wie die langen Seiten der anderen Platten (14 und 15), (in Punkt 20) neben und entlang der entsprechenden langen Seite des Rahmens (1) liegt, und die Scharniere (16, 17 und 18) der Platten (14, 15 und 19) so angeordnet sind, daß die mit dem Firstteil (12) schwenkbar verbundenen Platten (14) von beiden Seiten der Träger (5) gegen diese Träger geklappt werden können, und so, daß die Innenseite der dritten Platte (19) gegen die Innenseite der mit den Pfeilern (3) schwenkbar verbundenen Platte (15) geklappt wird und diese beiden gegeneinander geklappten Platten (15 und 19) so von beiden Seiten des Rahmens gegen die am Rahmen (1) befestigten Pfeiler (3) geklappt werden können, und wobei die vordere und die hintere Fassade (6, 7) des Baus jeweils aus zwei in Höhe des Bodens (4) - in seiner Position bei entfaltetem Bau - voneinander getrennten Gruppen von beweglichen Platten bestehen, wobei die erste Plattengruppe, die eine dieser Fassaden (6, 7) in Höhe des Erdgeschosses bildet, aus zwei gleichen rechteckigen Platten (24) und zwei gleichen Platten (25) in Form eines rechtwinkligen Trapezes besteht, die paarweise (in Punkt 26) um eine senkrechte Achse schwenkbar an den entsprechenden am Rahmen befestigten Pfeilern (3) angebracht sind, und diese Scharniere (26) so angeordnet sind, daß die Außenseiten einer rechteckigen Platte (24) und eine Platte (25) in Form eines rechtwinkligen Trapezes, die am selben Pfeiler schwenkbar angebracht sind, im wesentlichen in der Verlängerung einer entsprechenden langen Seite des Rahmens gegeneinander geklappt werden können, und wobei die zweite Plattengruppe, die eine dieser Fassaden (6 und 7) in Höhe des Obergeschosses (10) bildet, aus zwei gleichen Platten (27) in Form eines rechtwinkligen Trapezes besteht, die entlang einer der rechtwinkligen Seiten (in punkt 28) um eine senkrechte Achse schwenkbar an einem der am Boden befestigten Träger (5) angebracht ist, und diese Scharniere (28) so angeordnet sind, daß die Außenseiten der beiden letzteren Platten (27) von beiden Seiten der durch die Längsachsen der Träger (5) und in der Verlängerung des Rahmens (1) verlaufenden senkrechten Ebene gegeneinander geklappt werden können.

3. Fertigbau gemäß Anspruch 1, **dadurch gekennzeichnet**, daß er vier Fassaden (6 bis 9), ein Erdgeschoß und ein Obergeschoß (10) umfaßt und, wenn er das genannte zweite Volumen einnimmt, die Form eines geraden Parallelflachs, insbesondere eines rechtwinkligen Parallelflachs, hat, wobei der Rahmen (1), der einen Teil des Erdgeschoßfußbodens trägt, den gesamten mittleren Teil der unteren Grundfläche des Parallelflachs einnimmt, und diese Grundfläche ebenfalls zwei bewegliche, rechteckige, gleiche Platten (33) enthält, welche dazu dienen, die beiden anderen Teile des Erdgeschoßfußbodens zu tragen, und die zu beiden Seiten des Rahmens so entlang dessen langen Seiten und um waagerechte Achsen schwenkbar angebracht sind, daß ihre Innenseite gegen die entsprechenden am Rahmen befestigten Pfeiler (3) geklappt werden kann, und der Boden (4), dessen Fläche im wesentlichen gleich der Fläche des Rahmens (1) ist, und der dazu dient, den mittleren Teil des Fußbodens des Obergeschosses (10) zu tragen, mit zwei beweglichen, rechteckigen, gleichen Platten (35) verbunden ist, die dazu dienen, die beiden anderen Teile des Obergeschoßfußbodens zu tragen, welche dieselbe Fläche haben wie die beiden am Rahmen schwenkbar befestigten Platten (33), die um waagerechte Achsen schwenkbar an den entsprechenden Spitzen der am Rahmen (1) befestigten Pfeiler (3) angebracht sind, und wobei die Scharniere der letzteren beiden Platten (35) so angeordnet sind, daß ihre Innenseite gegen die Außenseite der entsprechenden, am Rahmen schwenkbar angebrachten Platte (33) geklappt werden kann, nachdem letztere Platte (33) gegen die entsprechenden Pfeiler (3) geklappt worden ist, und wobei das in der oberen Grundfläche des Parallelflachs liegende Dach des Baus plan ist und zum einen aus einer rechteckigen, festen mittleren Platte (38) besteht, die an der Spitze der teleskopartig ausziehbaren, am Boden (4) befestigten Träger (5) montiert ist, wobei die Fläche dieser mittleren Platte kleiner ist als die Fläche des Bodens, und zum anderen aus zwei beweglichen, rechteckigen, gleichen Platten (39), die entlang der langen Seiten der festen Platte (38) um waagerechte Achsen schwenkbar angebracht sind, und wobel die Seltenfassaden (8, 9) des Baus, die zusammenfallen mit den beiden einander gegenüberliegenden Seitenflächen des Parallelflachs, welche parallel zu den langen Seiten des Rahmens verlaufen, jeweils aus zwei beweglichen, rechteckigen und im wesentlichen gleichen Platten (40, 41) bestehen, deren Fläche höchstens gleich der Fläche der beiden beweglichen Platten (39) des Dachs ist, wobei eine erste Platte (40) entlang der freien Kante der beweglichen, schwenkbar an der festen Platte (38) angebrachten Platte (39) um eine waagerechte Achse schwenkbar angebracht ist und parallel zu letzterem Scharnier verläuft, und eine zweite Platte (41) entlang der freien Kante der ersten beweglichen Platte (40) um eine waagerechte Achse schwenkbar angebracht ist und parallel zu dem Scharnier verläuft, mit dem die Platte (40) an der beweglichen, schwenkbar an der festen Platte angebrachten Platte (39) angebracht ist, wobei die Abmessungen dieser vier Platten, der festen (38) und der drei beweglichen (39, 40 und 41) und ihre Scharniere so angeordnet sind, daß die Außenseite der zweiten Platte (41) gegen die Außenseite der ersten Platte (40) geklappt werden kann, daß die Innenseite der Platte (40) gegen die Innenseite der schwenkbar an der festen Platte (38) angebrachten beweglichen Platte (39) geklappt werden kann, und daß diese drei beweglichen Platten (39, 40 und 41), ziehharmonikaartig zusammengelegt, so gegen die Träger (5) geklappt werden können, daß die Innenseite der zweiten Platte (41) den Trägern zugewandt ist, wobei die durch die Längsachsen der Träger verlaufende senkrechte Ebene eine Symmetrieebene des Baus bilden und die vordere und die hintere Fassade (6 und 7) des Baus, die auf dieser Symmetrieebene senkrecht stehen, jeweils von zwei Gruppen von rechteckigen, beweglichen, in Höhe des Bodens (4) - in seiner Position bei entfaltetem Bau - voneinander getrennten Platten gebildet werden, wobei die erste Gruppe von Platten, die in Höhe des Erdgeschosses eine dieser Fassaden (6, 7) bildet, aus vier rechteckigen, paarweise einander gleichen und paarweise um eine senkrechte Achse schwenkbar an den entsprechenden, am Rahmen befestigten Pfeilern (3) angebrachten Platten (44, 45) besteht, wobei die Abmessung der zwei am selben Pfeiler befestigten Platten (44, 45), senkrecht zur vorgenannten Symmetrieebene gemessen, der Hälfte einer der kurzen Seiten des Rahmens (1) bzw. einer der kurzen Seiten der beweglichen, entlang einer der langen Seiten des Rahmens schwenkbar angebrachten Platte (33) entspricht, und die Scharniere dieser ersten Gruppe von Platten (44, 45) so angeordnet sind, daß die Außenseiten der an einem Pfeiler (3) schwenkbar angebrachten Platten (44, 45) in der Verlängerung der entsprechenden langen Seite des Rahmens (1) gegeneinander geklappt werden können, und die zweite Gruppe von Platten, die in Höhe des Obergeschosses (10) eine der Fassaden (6, 7) bildet, aus zwei gleichen, rechteckigen Platten (47) besteht, die um eine senkrechte Achse schwenkbar an dem entsprechenden, am Boden (4) befestigten Träger (5) angebracht sind, wobei diese Scharniere so angeordnet sind, daß die Außenseiten dieser zwei Platten (47) parallel zur vorgenannten Symmetrieebene und in der Verlängerung des Rahmens (1) gegeneinander geklappt werden können.

4. Fertigbau gemäß Anspruch 1, **dadurch gekennzeichnet**, daß er ein Erdgeschoß und ein Obergeschoß (10) umfaßt und, wenn er das genannte zweite Volumen einnimmt, die Form eines geraden Prismas hat, dessen Grundflächen gleichseitige Vielecke, insbesondere Achtecke, sind, wobei der Rahmen (1), der einen Teil des Erdgeschoßfußbodens trägt, im wesentlichen den mittleren Teil der unteren Grundfläche des Prismas einnimmt, der zwischen zwei gegenüberliegenden Seiten des Achtecks liegt, wobei diese Grundfläche ebenfalls zwei bewegliche, gleiche Platten (58) enthält, die im wesentlichen die Form eines gleichschenkligen Trapezes haben und dazu dienen, die beiden anderen Teile des Erdgeschoßfußbodens zu tragen, und die so zu beiden Seiten des Rahmens entlang ihrer langen Grundlinie und entlang der langen Seiten des Rahmens um waagerechte Achsen schwenkbar angebracht sind, daß ihre Innenseite gegen die entsprechenden, am Rahmen (1) befestigten Pfeiler (3) geklappt werden kann, und der genannte Boden (4), dessen Fläche im wesentlichen gleich der Fläche des Rahmens (1) ist und der dazu dient, den mittleren Teil des Fußbodens des Obergeschosses (10) zu tragen, mit zwei beweglichen, gleichen Platten (60) verbunden ist, die die Form eines gleichschenkligen Trapezes haben, dessen Fläche im wesentlichen gleich der Fläche der beweglichen, schwenkbar am Rahmen (1) angebrachten Platten (58) ist, die dazu dienen, die beiden anderen Teile des Obergeschoßfußbodens zu tragen, und die um waagerechte Achsen schwenkbar an den entsprechenden Spitzen der am Rahmen befestigten Pfeiler (3) angebracht sind, wobei die Scharniere der letzteren beiden beweglichen Platten (60) so angeordnet sind, daß ihre Innenseite gegen die Außenseite der entsprechenden, am Rahmen schwenkbar angebrachten Platte (58) geklappt werden kann, nachdem die Platte (58) gegen die entsprechenden Pfeiler geklappt worden ist, und wobei das in der oberen Grundfläche des Prismas liegende Dach des Baus plan ist und zum einen aus einer rechteckigen, festen mittleren Platte (63) besteht, die an der Spitze der am Boden (4) befestigten, teleskopartig ausziehbaren Träger (5) montiert ist, wobei die Fläche dieser mittleren Platte kleiner ist als die Fläche des Bodens (4), und zum anderen aus zwei beweglichen, gleichen Platten (64), die zu beiden Seiten der festen Platte (63) und entlang der langen Seiten dieser festen Platte um waagerechte Achsen schwenkbar angebracht sind, und wobei der Umfang einer Jeden der beiden beweglichen Platten (64) außer der Seite, entlang welcher die Platte schwenkbar an der festen Platte (63) befestigt ist und die genauso lang ist wie die langen Seiten dieser festen Platte, drei Seiten des Achtecks und zwei Seiten (66) umfaßt, die an diejenige Seite angrenzen, entlang derer die bewegliche Platte (64) schwenkbar an der festen Platte (63) angebracht ist, die im wesentlichen halb so lang ist wie eine Seite des Achtecks, verkürzt um die Hälfte einer der kleinen Seiten der festen Platte (63), und wobei die acht Fassaden des Baus, die mit den Seitenflächen des Prismas zusammenfallen, aus zwei ähnlichen Gruppen (67) von rechteckigen, beweglichen Platten bestehen, die zu beiden Seiten der senkrechten Ebene liegen, die durch die Längsachsen der am Boden befestigten Träger (5) verläuft und eine Symmetrieebene des Baus bildet, wobei Jede dieser Plattengruppen (67) außerdem in zwei Sätze (68, 69) von übereinanderliegenden Platten unterteilt ist, und jede der Plattengruppen (67) zu beiden Seiten der rechteckigen, beweglichen Platte, die parallel zur vorgenannten Symmetrieebene verläuft und entlang der entsprechenden, freien Kante der einen Teil des Dachs des Baus bildenden beweglichen Platte (64), schwenkbar um eine waagerechte Achse angebracht ist, aus zwei rechteckigen, beweglichen Platten (72, 73) besteht, einer ersten Platte (72), deren Fläche im wesentlichen gleich der Fläche einer der Seitenflächen des Prismas ist, und einer zweiten Platte, deren Fläche im wesentlichen gleich der Hälfte der Fläche einer Seitenfläche des Prismas ist, parallel zu den Kanten des Prismas gemessen, wobei diese Platten (70, 72, 73) so um senkrechte Achsen schwenkbar miteinander verbunden sind, daß die Platten jeder Gruppe (67) parallel zur vorgenannten Symmetrieebene in ihre gegenseitige Verlängerung gebracht werden können und man die beiden Sätze (68, 69) von Platten, die jede Plattengruppe (67) bilden, erhält, indem man die Platten dieser Gruppe im wesentlichen in Höhe des Bodens (4) - wenn dieser seine dem genannten zweiten Volumen entsprechende Position einnimmt - und in einer zu den Grundflächen des Prismas parallelen Ebene unterteilt, wobei diese beiden Sätze von Platten so in dieser Ebene um eine waagerechte Achse schwenkbar angebracht sind, daß die Platten einer Gruppe, wenn sie sich in ihrer gegenseitigen Verlängerung befinden, so gegeneinander geklappt werden können, daß die Außenseiten der Platten einander zugewandt sind, wobei die feste Platte (63) und die beweglichen Platten (64) des Dachs, sowie die Platten der zwei die Fassaden bildenden Plattengruppen (67) und die Scharniere (65, 71, 75) so angeordnet sind, daß die Plattensätze ein und derselben Gruppe und die entsprechende Dachplatte ziehharmonikaartig zusammengelegt werden können, so daß sie schließlich zu beiden Seiten der am Boden (4) befestigten Träger (5) gegen diese Träger geklappt werden können.

5. Fertigbau gemäß Anspruch 1, **dadurch gekennzeichnet**, daß er vier Fassaden, ein Erdgeschoß und zwei Obergeschosse (10, 78) umfaßt und, wenn er das genannte zweite Volumen einnimmt, die Form eines geraden Parallelflachs, insbesondere eines rechtwinkligen Parallelflachs hat, wobei der Rahmen (1), der einen Teil des Erdgeschoßfußbodens trägt, den gesamten mittleren Teil der unteren Grundfläche des Parallelflachs einnimmt, und der Boden (4), dessen Fläche im wesentlichen gleich der Fläche des Rahmens (1) ist und der dazu dient, den mittleren Teil des Fußbodens des ersten Obergeschosses zu tragen, vier gleichlange, senkrechte Profilstähle (76) trägt, die kürzer sind als die entsprechende Abmessung des vorgenannten Lademaßes und die sich an den Ecken des Bodens (4) befinden und so daran befestigt sind, daß die am Rahmen (1) befestigten Pfeiler (3) in den Profilstählen (76) parallel zu ihrer Längsachse gleiten können, und ein zweiter Boden (77), der im wesentlichen dieselbe Fläche hat wie der Boden (4) und der dazu dient, den mittleren Teil des Fußbodens des zweiten Obergeschosses zu tragen, so zwischen den vier Profilstählen (76) angeordnet ist, daß er so auf diesen geführt wird, daß er in einer zu den Längsachsen der Profilstähle (76) parallelen Richtung zwischen zwei Endlagen parallelverschoben werden kann, einer ersten Position, die dem genannten ersten Volumen entspricht, in der sich der zweite Boden (77) nahe dem Boden (4) befindet, und einer zweiten Position, die dem genannten zweiten Volumen entspricht, in der sich der zweite Boden (77) in der Nähe der Spitzen der am Boden (4) befestigten Profilstähle (76) befindet, in denen die am Rahmen (1) befestigten Pfeiler gleiten, und mindestens zwei senkrechte, teleskopartig ausziehbare Träger (5) so am zweiten Boden (77) befestigt sind, daß ihre Längsachse im wesentlichen in der senkrechten Symmetrieebene des Baus liegt, die durch den Schnittpunkt der Diagonalen des die Oberseite des Rahmens (1) begrenzenden Rechtecks geht und parallel zu den langen Seiten dieses Rechtecks verläuft, wobei das in der oberen Grundfläche des Parallelflachs liegende Dach plan ist und zum einen aus einer rechteckigen, festen mittleren Platte (79) besteht, die an der Spitze der am zweiten Boden (77) befestigten Träger (5) montiert ist und deren Fläche kleiner ist als die Fläche des zweiten Bodens, und zum anderen aus zwei beweglichen, rechteckigen, gleichen Platten (80), die entlang der langen Seiten der festen Platte (79) um waagerechte Achsen schwenkbar angebracht sind, und wobei diejenigen Teile der Seltenfassaden (8, 9) des Baus, die dem ersten und dem zweiten Obergeschoß (10, 78) entsprechen und zusammenfallen mit den entsprechenden Teilen der beiden einander gegenüberliegenden Seitenflächen des Parallelflachs, die parallel zu den langen Seiten des Rahmens (1) verlaufen, jeweils aus zwei beweglichen, rechteckigen, gleichen platten (82, 83) bestehen, deren Fläche höchstens gleich der Fläche der beiden beweglichen Dachplatten (80) ist, einer ersten Platte (82), die entlang der freien Kante der schwenkbar an der festen Platte (79) angebrachten beweglichen Dachplatte (80) um eine waagerechte Achse schwenkbar angebracht ist und parallel zu diesem letztgenannten Scharnier verläuft, und einer zweiten Platte (83), die entlang der freien Kante der ersten beweglichen Platte (82) um eine waagerechte Achse schwenkbar angebracht ist und parallel zu dem Scharnier (84) verläuft, mit dem diese Platte an der beweglichen Dachplatte (80) angebracht ist, wobei die Abmessungen dieser vier Platten, der festen (79) und der drei beweglichen (80, 82, 83), und ihre Scharniere (81, 84, 85) so angeordnet sind, daß die Außenseite der zweiten Platte (83) gegen die Außenseite der ersten Platte (82) geklappt werden kann, daß die Innenseite der Platte (82) gegen die Innenseite der schwenkbar an der festen Platte (79) befestigten beweglichen Dachplatte (80) geklappt werden kann, und daß diese drei beweglichen Platten (80, 82, 83), ziehharmonikaartig zusammengelegt, parallel so gegen die Träger (5) geklappt werden können, daß die Innenseite der zweiten Platte (83) diesen Trägern zugewandt ist, und wobei der zweite Boden (77), der den mittleren Teil des Fußbodens des zweiten Obergeschosses (78) trägt, mit zwei beweglichen, rechteckigen, gleichen Platten (86) verbunden ist, welche dazu dienen, die beiden anderen Teile des Fußbodens des zweiten Obergeschosses zu tragen und die zu beiden Seiten des Fußes der am zweiten Boden (77) befestigten Träger (5) so um waagerechte Achsen schwenkbar angebracht sind, daß ihre Oberseite so gegen die Träger (5) geklappt werden kann, daß jede dieser Platten (86) zwischen den Trägern (5) und den drei entsprechenden, ziehharmonikaartig zusammenlegbaren Platten (80, 82, 83) liegt, und wobei der Boden (4), der den mittleren Teil (89) des Fußbodens des ersten Obergeschosses (10) trägt, mit zwei einander ähnlichen Gruppen (89) von drei beweglichen, rechteckigen und im wesentlichen gleichen Platten (90, 91, 92) verbunden ist, wobei sich diese Gruppen (89) zu beiden Seiten der langen Seiten des Bodens (4) befinden und jeweils bestehen aus einer ersten Platte (90), die entlang einer der langen Seiten des Bodens um eine waagerechte Achse schwenkbar an dem Boden angebracht ist und dazu dient, einen Teil des Fußbodens des ersten Obergeschosses (10) zu tragen, einer zweiten Platte (91), die entlang der freien Kante der ersten Platte (90) - gegenüber dem Scharnier, mit dem diese am Boden (4) angebracht ist - um eine waagerechte Achse schwenkbar angebracht ist, und die dazu dient, denjenigen Teil der Fassade (8, 9) des Baus zu bilden, der dem Erdgeschoß entspricht und die zusammenfällt mit dem entsprechenden Teil einer der einander gegenüberliegenden Seitenflächen des Parallelflachs, die parallel zu den langen Seiten des Rahmens (1) verlaufen, und einer dritten Platte (92), die entlang der freien Kante der zweiten Platte (91) - gegenüber dem Scharnier (94), mit dem diese an der ersten Platte (90) angebracht ist - um eine waagerechte Achse schwenkbar angebracht ist und dazu dient, einen Teil des Erdgeschoßfußbodens zu tragen, wobei diese drei Platten (90, 91 und 92) einer jeden Gruppe (89) und ihre Scharniere (93, 94, und 95) so angeordnet sind, daß die Oberseite der dritten Platte (92) gegen die Innenseite der zweiten Platte (91) geklappt werden kann, daß die Unterseite der dritten platte (92) anschließend gegen die Innenseite der ersten Platte (90) geklappt werden kann, und daß schließlich die Oberseite der ersten Platte (90) gegen die am Boden (4) befestigten Profilstähle (76) geklappt werden kann, wobei die vordere und die hintere Fassade (6, 7) des Baus, die senkrecht auf der Symmetrieebene stehen, jeweils aus drei in Höhe der beiden Böden (4, 77) - in ihrer Position bei entfaltetem Bau - voneinander getrennten Gruppen von rechteckigen, beweglichen Platten bestehen, wobei die erste Plattengruppe, die eine dieser Fassaden (6, 7) in Höhe des Erdgeschosses bildet, aus vier rechteckigen, paarweise gleichen Platten (96, 97) besteht, die paarweise um eine senkrechte Achse schwenkbar an den entsprechenden am Rahmen (1) befestigten Pfeilern (3) angebracht sind, wobei die Abmessung der zwei am selben Pfeiler (3) befestigten Platten, senkrecht zur genannten Symmetrieebene gemessen, im wesentlichen der Hälfte einer der kurzen Seiten des Rahmens (1) bzw. einer der kurzen Seiten der dritten Platte (92) entspricht, und wobei die Scharniere (98) dieser ersten Gruppe von Platten (96, 97) so angeordnet sind, daß die Außenseiten der an einem Pfeiler (3) schwenkbar angebrachten Platten im wesentlichen in der Verlängerung der entsprechenden langen Seite des Rahmens (1) gegeneinander geklappt werden können, und die zweite Plattengruppe, die eine der beiden Fassaden (6 und 7) in Höhe des Obergeschosses (10) bildet, aus vier rechteckigen, paarweise gleichen Platten (99, 100) besteht, die paarweise um eine senkrechte Achse schwenkbar an den entsprechenden, am Boden (4) befestigten Profilstählen (76) angebracht sind, wobei die Abmessung der zwei am selben Profilstahl (76) befestigten Platten (99, 100), senkrecht zur genannten Symmetrieebene gemessen, im wesentlichen der Hälfte einer der kurzen Seiten des Bodens (77) bzw. einer der kurzen Seiten der ersten Platte (90) entspricht, wobei die Scharniere (101) dieser zweiten Gruppe von Platten (99, 100) so angeordnet sind, daß die Außenseiten der an einem Profilstahl (76) schwenkbar angebrachten Platten im wesentlichen in der Verlängerung der entsprechenden langen Seite des Rahmens (1) gegeneinander geklappt werden können, und die dritte Plattengruppe, die eine der Fassaden (6, 7) in Höhe des zweiten Obergeschosses (78) bildet, aus zwei rechteckigen, gleichen Platten (102) besteht, die an dem entsprechenden, am zweiten Boden (77) befestigten Träger (5) um eine senkrechte Achse schwenkbar angebracht sind, wobei die Scharniere (103) so angeordnet sind, daß die Außenseiten der beiden Platten (102) parallel zur genannten Symmetrieebene und in der Verlängerung des Rahmens (1) gegeneinander geklappt werden können.

6. Fertigbau gemäß einem der Ansprüche 1 und 2, **dadurch** **gekennzeichnet**, daß die vorgenannten Mittel, die so angeordnet sind, daß sie die Bewegungen des Bodens (4) in einer parallel zu den Längsachsen der am Rahmen (1) befestigten Pfeiler (3) und dadurch die Bewegungen der beweglichen Platten ermöglichen, aus mechanischen Schraubenwinden oder hydraulischen Zylindern bestehen, die entweder vorübergehend so mit dem Rahmen (1) verbunden werden, daß sie sich auf dem Rahmen und auf dem Boden (4) abstützen, oder dauerhaft so im Inneren der Pfeiler (3) befestigt werden, daß sie sich auf dem Rahmen (1) und auf dem Boden (4) abstützen.

7. Fertigbau gemäß einem der Ansprüche 1, 3 und 4, **dadurch** **gekennzeichnet**, daß die vorgenannten Mittel, die so angeordnet sind, daß sie die vertikal gerichteten Bewegungen des Bodens (4) und die Bewegungen der beweglichen Platten des Baus ermöglichen, einerseits aus mechanischen Schraubenwinden oder hydraulischen Zylindern bestehen, die entweder vorübergehend so mit dem Rahmen (1) verbunden werden, daß sie sich auf dem Rahmen und auf dem Boden (4) abstützen, oder dauerhaft so im Inneren der Pfeiler (3) befestigt werden, daß sie sich auf dem Rahmen und auf dem Boden abstützen, und andererseits aus Winden oder Zylindern, die vorübergehend oder dauerhaft mit den teleskopisch ausziehbaren, am Boden (4) befestigten Trägern (5) verbunden werden und die feste Dachplatte (38) tragen.

8. Fertigbau gemäß Anspruch 5, **dadurch gekennzeichnet**, daß die vorgenannten Mittel, die so angeordnet sind, daß sie die vertikal gerichteten Bewegungen der Böden (4, 77) und die Bewegungen der beweglichen Platten des Baus ermöglichen, aus einem ersten Satz von Schraubenwinden oder hydraulischen Zylindern bestehen, die so mit dem Rahmen (1) und dem Boden (4), der die auf den am Rahmen befestigten Pfeilern (3) gleitenden Profilstähle (76) trägt, verbunden werden, daß sie sich auf dem Rahmen und auf dem Boden abstützen, einem zweiten Satz von Winden oder Zylindern, die so mit dem Boden (4) und dem zweiten Boden (77), an dem die teleskopisch ausziehbaren, die feste Dachplatte (79) tragenden Träger (5) befestigt sind, verbunden werden, daß sie sich auf diesen beiden Böden (4, 77) abstützen, und einem dritten Satz von Winden oder Zylindern, die mit den teleskopisch ausziehbaren Trägern (5) verbunden sind.

9. Fertigbau gemäß einem der Ansprüche 1 bis 8, **dadurch** **gekennzeichnet**, daß die den Bau bildenden beweglichen Platten an ihrem Umfang mit Dichtungen versehen sind und die vorgenannten Mittel, die dazu dienen, die Bewegungen der Böden und Platten zu ermöglichen, so angeordnet sind, daß sie beim Übergang des Baus vom zweiten Volumen zum ersten Volumen den auf die Dichtungen einwirkenden Druck wegnehmen und letztere so von ihren Dichtungsflächen abheben, daß während der Bewegungen der beweglichen Platten jede Beschädigung an diesen Dichtungen vermieden wird, und daß sie beim Übergang des Baus vom ersten Volumen zum zweiten Volumen die Dichtungen zusammendrücken, wenn die beweglichen Platten ihre dem entfalteten Bau entsprechende Position einnehmen.

10. Fertigbau gemäß einem der Ansprüche 1 bis 9, **dadurch gekennzeichnet**, daß er Mittel (51) enthält, die so angeordnet sind, daß sie eine Schwenkung des Baus um eine senkrechte Achse (52) ermöglichen, welche durch den Schnittpunkt der Diagonalen des die Oberseite des Rahmens (1) begrenzenden Rechtecks geht.

11. Fertigbau gemäß Anspruch 10, **dadurch gekennzeichnet**, daß die Mittel (51), die eine Schwenkung des Baus um die senkrechte Achse (52) ermöglichen, mit einem Kugel- oder Rollenkranz (53) versehen sind, dessen Achse mit der senkrechten Achse (52) zusammenfällt und der mit dem Rahmen (1) verbunden ist und von diesem getragen wird, mit einem parallel zum Rahmen verlaufenden Boden (54), der dieselbe Form und dieselbe Fläche wie dieser Rahmen hat und der mit dem Kugelkranz (53) verbunden ist und von diesem getragen wird, wobei die Pfeiler (3) an dem Boden (54) befestigt sind, und die Mittel (51) ferner eine kreisförmige, koaxial zum Kugelkranz (53) verlaufende und in mehreren Abschnitten gearbeitete Schiene (55) enthalten, die am Boden (54) und an den beweglichen Platten (33), die dazu dienen, den Erdgeschoßfußboden des Baus zu tragen, befestigt ist, wobei von den Mitteln (2) getragene Rollen (56), die zur Sicherung der Stabilität des Baus dienen, vorgesehen und so angeordnet sind, daß sie mit der Schiene (55) zusammenwirken können, um die Stabilität des Baus zu erhöhen, und daß Mittel, zum Beispiel ein entweder manuell oder automatisch, je nach Sonnenstand, gesteuerter Bremsmotor (57), vorgesehen sind, um die Drehung des Baus um die senkrechte Achse (52) anzutreiben.

12. Fertigbau gemäß einem der Ansprüche 1 bis 11, **dadurch gekennzeichnet**, daß er insbesondere mit einer Elektroinstallation, Wasser- und Gaskanalisationen, einer Heizungsanlage, Abwasserkanalisationen und Mitteln zur Abwasseraufbereitung, sowie Mitteln zum Anschluß verschiedener Haushaltsgeräte und Ausrüstungen versehen ist.

## Claims

1. A prefabricated building of only one level or with at least one story, which can be transported, in particular by road transport and which is made of elements assembled and hinged to each other so that the building can occupy, by a single modification of the position of its component elements, two extreme volumes, one first volume in which the overall sizes of said building are reduced to the loading gauge, in particular for road transport, and a second volume corresponding to the expanded and habitable state of the building, this building comprising a rigid and indeformable, rectangular and horizontal frame (1) which is able to support and/or take up the weight and all the building strains under the habitation conditions of this building, the sizes of this frame being lower than the corresponding sizes of the above mentioned gauge ; means (2) able to ensure the stability of the building under habitation conditions and which are assembled to said frame (1) and hinged to the latter so as to be able to take two extreme positions, one first position corresponding to the aforesaid first volume, in which said means are inside a fictious rectangle parallelipiped of which the frame (1) is one of the bases, and a second position corresponding to the aforesaid second volume and in which said means are arranged in projection with respect to said rectangle parallelepiped ; means provided on frame (1) and arranged to allow temporary fixation of a tractable, removable and reusable rolling system for the building transportation ; at least four vertical posts (3), of the same length which is lower than the corresponding dimension of the aforesaid gauge, this posts being located and fixed at the corners of the frame (1) ; a horizontal, rigid, indeformable and rectangular flooring (4), which is movable and arranged between said four posts in order to be guided on the latter so as to be able to be moved in a parallel direction to itself along a direction which is parallel to the longitudinal axes of said posts (3), between two extreme positions, one first position corresponding to the aforesaid first volume, in which the flooring (4) is located near the frame (1), and a second position corresponding to the aforesaid second volume, in which this flooring (4) is located near the tops of the posts (3) ; at least two vertical pillars (5), which are fixed to this flooring (4), so that their longitudinal axis is substantially located in the vertical plane which passes through the intersection point of the diagonals of the rectangle delimiting the upper face of the frame (1) and which is parallel to the large sides of this rectangle ; rigid, movable and substantially plane panels, which are hinged to each other and at least to the aforesaid posts (3), so as to form at least a part of the flooring of the ground level floor of the building, as well as the external walls and the roof of the latter, which panels are arranged in order to be lodged, when the building occupies the first volume, in a parallel direction to the large sides of the rectangle, on both sides of the posts (3) fixed to the frame and for the most part in the space comprised between said posts (3) ; locking means for the flooring supporting the aforesaid pillars (5), and for the various movable panels, said means being arranged to secure the latter against motion when the building occupies either of its extreme positions ; and means arranged to make easier the movements of the flooring (4) and panels so as to bring the building into either if its extreme positions.

2. A prefabricated building according to claim 1, characterized in that it comprises four facades, a ground level floor and a story and looks, when it occupies the second volume, like a right prism of which the bases, which are triangular and form the front and rear facades (6 and 7) of the building, have at least two equal sides, and of which the ridges have a length equal to the length of one of the large sides of the frame (1), the latter which supports a part of the floor of the ground level being situated in the median portion of the lateral face of the prism, which portion is horizontal and comprises the bases of the triangles formed by the front and rear facades (6 and 7), while the side facades (8 and 9) of the building coincide with the other two lateral faces of the prism, the posts (3) fixed to the frame (1) being situated inside the prism, and also the pillars (5) fixed to the flooring which supports the floor of the building story (10), the vertical plane, of trace 11, passing along the longitudinal axes of said pillars (5) forming a symmetry plane of the building, said pillars (5) supporting a fixed ridge-pole piece (12) of which both rectangular slopes (13) are equal and form the upper part of the side facades (8 and 9), of the latter being formed of two movable rectangular panels (14 and 15), the panel (14) which is the nearest to the ridge-pole piece (12) being hinged to the latter about a horizontal axis and the dimension of its small sides being lower than the height of aforesaid pillars (5), the other panel (15) being hinged about a horizontal axis at the top of said posts, the dimension of the small sides of this latter panel (15) being higher than the height of the posts (3), the length of the ridge-pole piece (12) as well as the dimension of the large sides of said two panels (14 and 15) being equal to the length of one of the large sides of the frame (1), a third panel (19) being hinged (in 18) to each of said latter panels (14 and 15) about a horizontal axis and along the free large side of said panels, this third panel (19) being intended to support a portion of the floor of the ground level and of which the large side which is opposite the hinge (18) and is of a length equal to that of the large sides of the other panels (14 and 15), is placed (in 20) side by side along the corresponding large side of the frame (1), the hinges (16, 17 and 18) of said panels (14, 15 and 19) being arranged so that the panels (14) hinged to the ridge-pole piece (12) can fold back against to the aforesaid pillars (5), on both sides of the latter and so that the internal face of the third panel (19) folds back onto the internal face of the panel (15) hinged to said posts (3), these two panels (15 and 19), so folded back onto each other being thus able to fold back against the posts (3) fixed to the frame (1), on both sides of the latter, the front and rear facades (6, 7) of the building being each made of two groups of movable panels separated from each other at the level of the flooring (4) in the position taken by it when the building is expanded, the first group of panels constituting one of said facades (6, 7) at the level of the ground floor comprising two equal rectangular panels (24) and two equal panels (25) having the shape of a rectangle trapezium, which are hinged two by two (in 26) about a vertical axis to the corresponding posts (3) fixed to the frame, said hinges (26) being arranged so that the external faces of a rectangular panel (24) and of a rectangle trapezium-shaped panel (25), hinged to the same post can be folded back onto each other substantially in prolongation of a corresponding large side of the frame, the second group of panels forming one of said facades (6 and 7) at the level of the story (10) comprising two equal rectangle triangle-shaped panels (27), which are hinged along one of the sides of the right angle (in 28) and about a vertical axis, to one of the pillars (5) fixed to the flooring, such hinges (28) being arranged so that the external faces of both said last panels (27) can be folded back onto each other on both sides of a vertical plane passing through the longitudinal axes of the pillars (5) and in prolongation of the frame (1).

3. A prefabricated building according to claim 1, characterized in that it comprises four facades (6 to 9), a ground level floor and a story (10) and that it looks, when it occupies the aforesaid second volume, like a right parallelepiped, in particular as a rectangle parallelepiped, said frame (1) which supports a portion of the floor of the ground level floor occupying the whole median portion of the lower base of the parallelepiped, said base also comprising two movable, rectangular and equal panels (33), which are intended to support to other two portions of the floor of the ground level floor and which are hinged on both sides of the frame, along the large sides of the latter and about horizontal axes, so that their internal face can be folded back onto the corresponding posts (3) fixed to the frame, said flooring (4) the arca of which is substantially equal to that of the frame (1) and which is intended to support the median portion of the floor of the story (10) being associated with two movable, rectangular and equal panels (35) which are intended to support the other two portions of the floor of the story, and which are substantially of the same area as the two panels (33) hinged to thc frame, which panels (35) are hinged about horizontal axes to the corresponding tops of posts (3) fixed to the frame (1), the hinges of both said latter panels (35) being arranged so that their lower face can be folded back onto the external face of the corresponding panel (33) hinbed to the framc, when the latter panel (33) has been folded back onto the corresponding posts (3), the building roof situated in the upper base of the parallelepiped being plane and made, on the one hand, of a fixed median panel (38), which is rectangular and assembled to the top of said pillars (5), which are telescopic, fixed to the flooring (4), the area of which is lower than that of the latter and, on the other hand, of two movable rectangular panels (39) which are equal and hinged about horizontal axes, along the large sides of the fixed panel (38), the side facades (8, 9) of the building coinciding with two lateral opposed faces of the parallelepiped, which are parellel to the large sides of the frame, being each made of two movable, rectangular and substantially equal panels (40, 41) the area of which is at the most equal to that of the two movable panels (39) of the roof, one first panel (40) which is hinged about a horizontal axis, along the free edge of said movable panel (39) hinged to the fixed panel (38) and which is parallel to this latter hinge, and a second panel (41) which is hinged about a horizontal axis, along the free edge of the first movable panel (40) and which is parallel to the hinge of the latter to the movable panel (39) hinged to the fixed panel, the dimensions of said four fixed (38) and movable (39, 40 and 41) panels and their hinges being arranged so that the external face of the second panel (41) can be folded back onto the external face of the first panel (40), also so that the internal face of the latter can be folded back onto the internal face of the movable panel (39) hinged to the fixed panel (38), and so that said three movable, accordion-pleated panels (39, 40 and 41) can be folded back onto the pillars (5) in order that the internal face of the second panel (41) is facing the pillars, the vertical plane passing through the longitudinal axes of the latter forming a symmetry plane of the building, the front and rear facades (6 and 7) of said building, which are perpendicular to this symmetry plane being each formed of two groups of rectangular and movable panels which are separated from each other at the level of the flooring (4) in the position of the latter when the building is expanded, the first group of panels which forms one of said facades (6, 7) at the level of the ground floor comprising four rectangular panels (44, 45) which are equal two by two and hinged two by two about a vertical axis, to the corresponding posts (3) fixed to the frame, the dimension of the two panels (44, 45) fixed to the same post, when considered perpendicularly to the aforesaid symmetry plane, corresponding to half of one of the small sides of the frame (1) and to one of the small sides of the movable panel (33) hinged along one of the large sides of the frame respectively, hinges of said first group of panels (44, 45) being arranged so that the external faces of the panels (44, 45) hinged to one post (3) can be folded back onto each other in prolongation of the corresponding large side of the frame (1), the second group of panels forming one of these facades (6, 7) at the level of the story (10) comprising two equal and rectangular panels (47) hinged about a vertical axis onto the corresponding pillar (5) fixed to the flooring (4), said hinges being arranged so that the external faces of both said panels (47) can be folded back onto each other, in a direction parallel to the aforesaid symmetry plane in prolongation of the frame (1).

4. A prefabricated building according to claim 1, characterized in that it comprises a ground level floor and one story (10) and in that it looks, when it occupies the said second volume, like a right prism the bases of which are regular polygons, in particular octagons, said frame (1) which supports a portion of the floor of the ground level substantially occupying the median portion of the lower base of the prism, which portion is comprised between two opposed sides of the octagon, this base also comprising two movable panels (58), which are equal and substantially as an isosceles trapezium and are intended to support the other two portions of the floor of the ground level, said panels being hinged along their large bases, on both sides of the frame, along the large sides of the latter and about horizontal axes, so that their internal face can be folded back onto corresponding posts (3) fixed to the frame (1), the aforesaid flooring (4) the area of which is substantially equal to that of the frame (1) and which is intended to support the median portion of the floor of the story (10) being associated with two movable panels (60), which are equal and as isosceles trapezium the area of which is substantially equal to that of said movable panels (58) which are hinged to frame (1) and are intended to support the other two portions of the story floor, which panels are hinged about horizontal axes to the corresponding tops of posts (3) fixed to the frame, hinges of said last two movable panels (60) being arranged so that their lower face can be tolded back onto the external face of the corresponding panel (58) hinged to the frame, when this latter panel (58) has been tolded back onto the corresponding posts, the building roof situated in the upper base of the prism being plane and made, on the one hand, of a fixed median panel (63), which is rectangular and assembled to the top of the aforesaid pillars (5), which are fixed to the flooring (4) and telescopic, and the area of which is lower than that of said flooring (4) and, on the other hand, of two equal movable panels (64) which are hinged about horizontal axes, on both sides of the fixed panel (63) and along the large sides of the latter, the perimeter of each of these two movable panels (64) comprising, in addition to the side along which the panel is hinged to the fixed panel (63) and the length of which is equal to the length of the large sides of said fixed panel, three side of the octagon and two sides (66) contiguous to the side along which the movable panel (64) is hinged to the fixed panel (63), the length of which is substantially equal to half of one side of the octagon less half of one of the small sides of the fixed panel (63), the eight facades of the building coinciding with the lateral faces of the prism being constituted by two similar groups (67) of movable rectangular panels, which are located on both sides of the vertical plane passing through the longitudinal axes of two pillars (5) fixed on nthe aforesaid flooring, which vertical plane is a symmetry plane of the building, cach of said panel groups (67) being in addition subdivided into two series (68, 69) of superimposed panels, each of panel groups (67) comprising, on both sides of the movable rectangular panel which is parallel to said symmetry plane and which is hinged about a horizontal axis, along the corresponding free edge of the movable panel (64) forming a part of the building roof, two movable rectangular panels (72, 73), one first panel (72) the area of which is substantially equal to that of one of the lateral faces of the prism, and a second panel the area of which is substantially equal to halt the area of a lateral face of the prism, when considered in a direction parallel to the ridges of the latter, said panels (70, 72, 73) being hinged to each other, about vertical axes, so that the panels of each group (67) can be located in prolongation to each other according to a direction parallel to the aforesaid symmetry plane, both, series (68, 69) of panels forming each panel group (67) being obtained by subdividing the panels of said group substantially at the level of the flooring (4) when the latter occupies its position corresponding to the second volume and according to a plane parallel to the bases of the prism, said two series of panels being hinged along this plane about a horizontal axis so as to be able, when the panels of one group are located in prolongation to each other, to be folded back onto each other in order that the external faces of the panels are facing each other, the fixed panel (63) and the movable roof panels (64), and also the panels of the two panel groups (67) which form the facades and the hinges (65, 71, 75) being arranged so that the panel series of a same group and the corresponding roof panel can be accordian-pleated so as to be finally folded back against the pillars (5) fixed to the flooring (4), on both sides of these pillars.

5. A prefabricated building according to claim 1, charaterized in that it comprises four facades, a ground level floor and two stories (10, 78) and in that it looks, when it occupies the second volume, like a right parallelepiped, in particular a rectangle parallelepiped, the aforesaid frame (1) which supports a portion of the floor of the bround level occupying the whole median portion of the lower base of the parallelepiped, the aforesaid flooring (4), the area of which is substantially equal to that of the frame (1) and which is intended to support the median portion of the floor of the first story, supporting four vertical shaped pieces (76), which are of equal lengths lower than the corresponding dimension of aforesaid gauge, which shaped pieces are situated and fixed to the corners of the flooring (4) so that said posts (3) fixed to frame (1) can slide into said shaped pieces (76) along a direction parallel to their longitudinal axis, a second flooring (77), the area of which is substantially equal to that of said flooring (4) and which is intended to support the median portion of the floor of the second story being arranged between the form shaped pieces (76) so as to be guided on the latter in order to be able to be moved, in parallel direction to itself, along a direction parallel to the longitudinal axis of these shaped piece, between two extreme positions, one first position corresponding to the first volume, in which the second flooring (77) is situated near the flooring (4), and a second position corresponding to the second volume, in which said second floor (77) is located near the tops of the shaped pieces (76) which are fixed to flooring (4) and in which the posts fixed to frame (1) slide, at least two telescopic vertical pillars (5) being fixed to the second flooring (77) so that their longitudinal axis is substantially located in the vertical symmetry plane of the building, which plane passes through the intersection point of the rectangle diagonals delimiting the upper face of frame (1) and is parallel to the large sides of this rectangle, the building roof situated in the upper base of the parallelepiped being plane and made, on the one hand, of a fixed median panel (79), which is rectangular and assembled to the top of the pillars (5) fixed to the second flooring (77) and the area of which is lower than that of the latter, and, on the other hand, of two rectangular movable panels (80) which are equal and hinged about horizontal axes along the large sides of the fixed panel (79), the portions of side facades (8, 9) of the building, which correspond to the first and the second stories (10, 78) and which coincide with the corresponding parts of the two opposed lateral faces of the parallelepiped, which are parallel to the large sides of frame (1) being each made of two rectangular and equal, movable panels (82, 83) the area of which is at the most equal to that of both movable roof panels (80), one first panel (82) which is hinged about a horizontal axis along the free edge of the movable roof panel (80) hinged to the fixed panel (79) and which is parallel to said latter hinge, and a second panel (83) hinged about a horizontal axis, along the free edge of the first movable panel (82) and which is parallel to hinge (84) of the latter to the movable roof panel (80), the dimensions of said four fixed (79) and movable (80, 81, 83) panels and their hinges (81, 84, 85) being arranged so that the external face of the second panel (83) can be folded back onto the external face of the first panel (82), also so that the internal face of the latter can be folded back onto the internal face of the movable roof panel (80), which is hinged to the fixed panel (79), and so that said three movable panels (80, 82, 83) when accordion-pleated, can be folded back in a direction parallel to the pillars (5) so that the internal face of the second panel (83) is orientated towards said pillars, the second flooring (77) which supports the median portion of the floor of the second story (78) being associated with two movable, rectangular and equal panels (86) which are intended to support the other two portions of the floor of the second story and which are hinged, on both sides of the base of the pillars (5) fixed to the second flooring (77), about horizontal axes, so that their upper face can be folded back against the pillars (5) in order that each of said panels (86) is situated between said pillars (5) and the three aforesaid corresponding panels (80, 82, 83) which pleat in accordion, the flooring (4) which supports the median portion (89) of the floor of the first story being associated with two similar groups (89) of three movable panels (90, 91, 92), which are rectangular and equal, said groups (89) being arranged on both sides of the large sides of said flooring (4) and each comprising a first panel (90) hinged to the flooring about one of the large sides of the latter and around a horizontal axis, and intended to support a portion of the floor of the first story (10), a second panel (91) hinged about a horizontal axis along the free edge of the first panel (90) which is opposite the hinge of the latter to flooring (4), and intended to form the portion of the building facade (8,9) corresponding to the ground level floor and which coincides with the corresponding part of one of the opposed lateral faces of the parallelepiped which are parallel to the large sides of frame (1), and a third panel (92) hinged about a horizontal axis along the free edge of the second panel (91) opposite the hinge (94) of the latter to the first panel (90), which is intended to support a portion of the floor of the ground level, said three panels (90, 91 and 92) of each group (89) and their hinges (93, 94 and 95) being arranged so that the upper face of the third panel (92) can be folded back onto the internal face of the second panel (91), in order that the lower face of the third panel (92) can be then folded back onto the lower face of the first panel (90), and finally in order that the upper face of the first panel (90) can be folded back against the aforesaid shaped pieces (76) fixed to flooring (4), the front and rear facades (6, 7) of the building which are perpendicular to the said symmetry plane being each formed of three groups of movable and rectangular panels, separated from each other at the level of both floorings (4, 77) in the position of the latter when the building is expanded, the first group of panels which forms one of said facades (6, 7) at the level of the ground floor comprising four rectangular panels (96, 97) which are equal two by two and hinged two by two, about a vertical axis onto the corresponding post (3), fixed to the frame (1), the dimension of both panels fixed to the same post (3), considered perpendicularly to the aforesaid symmetry plane, respectively and substantially corresponding to half of one of the small sides of the frame (1) and to one of the small sides of the third panel (92), hinges (98) of said first group of panels (96, 97) being arranged so that the external faces of the panels hinged to a post (3) can be folded back onto each other substantially in prolongation of the corresponding large side of the frame (1), the second group of panels, which forms one of the two facades (6,7) at the level of the first story (10) comprising four rectangular panels (99, 100) which are equal two by two and hinged two by two about a vertical axis on the corresponding shaped pieces (76) fixed to the aforesaid flooring (4), the dimension of both panels (99, 100) fixed to the same shaped piece (76), when considered perpendicularly to the aforesaid symmetry plane, corresponding respectively and substantially to half of one of the small sides of the flooring (77) and to one of the small sides of the first panel (90), hinges (101) of said second group of panels (99, 100) being arranged so that the external laces of the panels hinged to a shaped piece (76) can be tolded back on each other substantially in prolongation of the corresponding large side of the frame (1), the third group of panels which forms one of said facades (6, 7) at the level of the second story (78) comprising two equal rectangular panels (102) hinged about a vertical axis onto the corresponding pillar (5) fixed to the second flooring (77), said hinges (103) being arranged so that the external faces of said two panels (102) can be folded back onto each other, into a direction parallel to said symmetry plane and in prolongation of the frame (1).

6. A prefabricated building according to either of claims 1 and 2, characterized in that above mentioned means arranged to make easier the movements of the flooring (4) along a direction parallel to the longitudinal axes of the posts (3) fixed to frame (1) and accordingly the movements of the movable panels are made of mechanical jacks of the screw or fluid pressure type, which are associated either temporarily with the frame (1) in order to bear on the latter and on the flooring (4), or permanently inside the aforesaid posts (3) so as to rest on the frame (1) and the flooring (4).

7. A prefabricated building according to any of claims 1, 3 and 4, characterized in that aforesaid means arranged to make easier the movements along a vertical direction of the flooring (4) and the movements of the movable building panels are constituted, on the one hand, by screw or fluid pressure mechanical jacks associated either temporarily with the frame (1) in order to bear on the latter and on the flooring (4), or permanently inside the posts (3), so as to rest on the frame and the flooring, and, on the other hand, by jacks which are temporarily or permanently associated with the telescopic pillars (5) fixed to the flooring (4) and supporting the fixed panel (38) of the roof.

8. A prefabricated building according to claim 5, characterized in that aforesaid means arranged to make easier the movements of the floorings (4, 77), along a vertical direction, and the movements of the movable building panels are made of a first set of screw or fluid pressure jacks associated with the frame (1) and the flooring (4) supporting the shaped pieces sliding onto the posts (3) fixed to the frame so as to rest on this latter and the flooring, of a second set of jacks associated with said flooring (4) and said second flooring (77) to which are fixed the telescopic pillars (5) supporting the fixed panel (79) of the roof so as to rest on said two floorings (4, 77), and of a third set of jacks which is associated with the aforesaid telescopic pillars (5).

9. A prefabricated building according to any of claims 7 to 8, characterized in that the movable panels forming the building are provided, along their periphery, with sealing joints, the aforesaid means intended to make easier the movements of the floorings and panels being arranged in order to delete, when the building passes from the second volume to the first one, the pressure exerting on the joints and to separate the latter from their contact surfaces, so as to prevent any damage thereto, when the movable panels are moved, and in order that, when the building passes from its first volume to its second one, to compress the joints when the movable panels occupy their position corresponding to the expanded building.

10. A prefabricated building according to any of claims 1 to 9, characterized in that it comprises means (51) arranged to allow the building to revolve around a vertical axis (52) passing through the intersection point of the diagonals of the rectangle delimiting the upper face of the frame (1).

11. A prefabricated building according to claim 10, characterized in that said means (51) allowing the building to revolve around the vertical axis (52) comprise a ball or roller race (53) the axis of which coincides with the aforesaid vertical axis (52) and which is associated with the frame (1), being supported by the latter, a flooring (54) which is parallel to the frame and of the same shape and surface area as those of said frame being associated with the ball race (53) and supported by the latter, the above mentioned posts (3) being fixed to the flooring (54), sais means (51) also comprising a circular rail (55), which is coaxial with the ball race (53) and is made of several sections, this rail being fixed to said flooring (54) and to the movable panels (33) intended to support the floor of the ground level of the building, rollers (56) borne by said means (2) intended to ensure the stability of the building being provided and arranged so as to cooperate with said rail (55) in order to contribute to the building stability, means such as a brake-motor (57), which are manually or automatically controlled depending on the sun position being provided in order to rotate the building around the aforesaid vertical axis (52).

12. A prefabricated building according to any of claims 2 to 11, characterized in that it is equipped in particular with an electrical equipment, water and gas pipes, a heating installation, sewage drain pipes and sewage tretment means, as well as means for plugging and connecting various appliances and equipment apparatus.
